# EUROPÄISCHE PATENTSCHRIFT

(11) **EP 3 721 029 B1**
(45) Veröffentlichungstag und Bekanntmachung des Hinweises auf die Patenterteilung: **07.04.2021**
(21) Anmeldenummer: 19705447.1
(22) Anmeldetag: 15.01.2019
(51) Int. Cl.: E04G 7/32, E04G 1/24, E04G 1/04, E04G 3/22, E04G 5/04, E04G 5/16, E04G 1/15, E04G 7/22, E04G 7/26

(54) **VORRICHTUNG MIT EINEM TRÄGER UND ZWEI STIEL-ANSCHLUSS-ADAPTER FÜR GERÜST**
DEVICE WITH A BEAM AND TWO POST CONNEECTION ADAPTERS TO SUPPORT A SCAFFOLD
DISPOSITIF COMPRENANT UNE POUTRE ET DEUX ADAPTEURS DE RACCORD DE MONTANT POUR SOUTIEN D'ECHAFAUDAGE

(30) Priorität: 21.02.2018 DE 102018103898
(43) Veröffentlichungstag der Anmeldung: 14.10.2020
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Geitz Truckenmüller Lucht Christ
(86) Internationale Anmeldenummer: PCT/DE2019/100033
(87) Internationale Veröffentlichungsnummer: WO 2019/161825

(56) Entgegenhaltungen:
- EP-A2- 3 147 424
- WO-A1-98/26141
- GB-A- 2 350 393
- GB-A- 2 354 790
- US-A- 5 107 959

## Beschreibung

Die Erfindung betrifft eine Vorrichtung zum lösbaren Befestigen von Stielen für ein Gerüst eines Gerüstsystems oder eines Modul-Gerüstsystems, insbesondere der Anmelderin, umfassend einen Träger und einen ersten Stiel-Anschluss-Adapter zum lösbaren Befestigen eines Stiels für ein Gerüst an dem Träger und einen zweiten Stiel-Anschluss-Adapter zum lösbaren Befestigen eines Stiels für ein Gerüst an dem Träger.

Die Anmelderin verkauft seit vielen Jahrzehnten in großen Stückzahlen ein Modul-Gerüstsystem, bei welchem die Stiel-Achsen der Gerüststiele in speziellen System-Achsabständen parallel zueinander aufzubauen sind. Zu diesem Zwecke werden eine Vielzahl von Gerüstriegeln in unterschiedlichen System-Längen angeboten, die jeweils an ihren Riegel-Enden Anschlussköpfe aufweisen, die jeweils mit einem Schlitz zum Aufstecken auf Lochscheiben der Gerüststiele versehen sind und die Mittels der Anschlussköpfe mittels jeweils eines Keils lösbar über Lochscheiben der Gerüststiele an den Gerüststielen festlegbar sind. Derartige Gerüststiele sind beispielsweise in der DE 10 2011 001 796 A1 oder in der parallelen WO 2012/136198 A1 offenbart. Die Lochscheiben weisen üblicherweise acht Durchgangslöcher auf, die jeweils in einem Umfangwinkel von 45 Grad zueinander versetzt angeordnet sind. Derartige Lochscheiben sind beispielsweise in der DE 200 12 598 U1 oder der parallelen WO 02/06610 A1 offenbart. Die Gerüststiele zum Aufbau eines Modulgerüsts sind mit mehreren Lochscheiben versehen, die in einem Rastermaß entsprechenden gleichen Abständen zueinander an dem jeweiligen Gerüststiel durch Schweißen befestigt sind. Die System-Längen der Gerüstriegel werden in Form von damit verwirklichbaren System-Achsmaßen angegeben, die sich auf die Achsabstände der parallelen Stiel-Achsen von zwei benachbarten Gerüststielen beziehen. Die hinsichtlich der Stückzahlen häufigsten Gerüstriegel für das Modulgerüst der Anmelderin betreffen damit realisierbare System-Achsmaße von 732 mm, 1088 mm, 1572 mm, 2072 mm, 2772 mm und 3072 mm.

Häufig werden Gerüst-Träger anderer Hersteller angeboten, die mehrere Träger-Befestigungsbohrungen zur Befestigung weiterer Gerüstbauteile aufweisen, wobei die Befestigungsbohrungen in gleichen Abständen zueinander angeordnet sind, die ganzzahlige Maße in Zentimeter aufweisen. Diese Abstände können 10 cm oder ein ganzzahliges Vielfaches von 10 cm betragen. In der Praxis werden diese Abstände auch als "metrische Abstände" bezeichnet.

Wenn nun an derartigen Gerüst-Trägern ein Modulgerüst der Anmelderin in den hauptsächlich relevanten System-Achsmaßen an den Träger-Befestigungsbohrungen befestigt werden soll oder wenn die Gerüststiele des Modulgerüsts der Anmelderin in den hauptschlich relevanten System-Achsmaßen an Gerüstträgern derart befestigt werden sollen, dass Träger-Befestigungspositionen in Abständen von 10 cm oder einem ganzzahligen Vielfachen von 10 cm verwirklicht werden können, müssen dafür geeignete Adaptions-Maßnahmen getroffen werden. Hierzu wäre es denkbar, Kupplungs-Adapter einzusetzen, die kraftschlüssig und lösbar mit dem Gerüstträger verbindbar sind. Dies wäre aber aus statischer Sicht problematisch und dies wäre vor allem aufwändiger, weil die Abstände eingemessen werden müssten. Auch wäre es denkbar, Anschluss-Adapter vorzusehen, die mit Langlöchern versehen sind, durch welche Schrauben steckbar sind, die wiederum durch die Träger-Befestigungsbohrungen des Gerüstträgers steckbar sind und die mittels Muttern sicherbar wären. Auf diese Weise könnten die Anschluss-Adapter in den durch die Langlöcher vorgegebenen Grenzen relativ zu dem Gerüst-Träger verschoben werden, bis das gewünschte System-Achs-Maß erreicht ist, worauf dann die Verschraubung festgezogen würde. Auch eine derartige Lösung wäre aus statischer Sicht problematisch und wäre auch aufwändig, weil auch hier die Abstände eingemessen werden müssten.

Aus der EP 3 147 424 A2 der Anmelderin ist ein Gitterträger mit einer fachwerkartigen Tragkonstruktion bekannt geworden, die aus einem in Längsrichtung durchgehenden Obergurt, aus einen in Längsrichtung durchgehenden Untergurt, aus Vertikalpfosten und aus Diagonalen gebildet ist. Aus dieser Druckschrift ist auch eine Anschlusseinrichtung für den Obergurt und/oder Untergurt des Gitterträgers zum Anschluss eines Gerüststiels eines Modulgerüsts bekannt geworden. Die Anschlusseinrichtung umfasst eine mit einem Rundrohr gestaltete Anschlusseinheit, die an einem Ende des Rundrohrs eine Lagerplatte aufweist. Die Lagerplatte erstreckt sich senkrecht zu der Rohrachse des Rohrs und weist Lagerplattenausnehmungen in Form von Langlöchern auf, die beiderseits der Rohrachse und symmetrisch zu dieser angeordnet sind und deren Langloch-Längsachsen miteinander fluchten. Über die beiden gleich gestalteten Langlöcher kann die Lagerplatte mittels Nutensteinen oder Hammerkopfeinheiten an einer in der Längsrichtung durchgehenden Nut des Obergurts oder des Untergurts des Gitterträgers relativ zu der Nut frei verschiebbar befestigt werden.

Aus der GB 2 354 790 A ist eine Stütze bekannt geworden, die zwei L-Platten umfasst. An einer ersten L-Platte der L-Platten ist ein Rundrohr befestigt, dessen Rohrachse sich senkrecht zu einer ersten Befestigungsplatte erstreckt, die sich wiederum senkrecht zu einer zweiten Befestigungsplatte erstreckt. An der zweiten Befestigungsplatte sind beiderseits der Rohrachse des Rohrs zwei Befestigungslaschen befestigt, deren Längsachsen sich parallel zu der Rohrachse erstrecken. Die zweite L-Platte weist eine dritte Befestigungsplatte auf, die mit mehreren in gleichen Quer-Abständen zueinander und paarweise angeordneten Schlitzen versehen ist. Die beiden Befestigungslaschen der ersten L-Platte können durch die korrespondierenden Schlitze der zweiten L-Platte gesteckt werden. Die zweite L-Platte weist eine vierte Befestigungsplatte auf, die im montierten Zustand der beiden L-Platten parallel zu der zweiten Befestigungsplatte der ersten L-Platte angeordnet ist. Die zweite Befestigungsplatte der ersten L-Platte und die dazu parallele vierte Befestigungsplatte der zweiten L-Platte können mittels eines Gewindebolzens und einer Mutter an einem Träger relativ zu dessen Träger-Längsachse frei verschieblich festgeklemmt werden.

Aus der WO 98/26141 A1 ist eine Schwenkhalterung zum Tragen eines Balustraden-Elements bekannt geworden. Diese weist Befestigungsmittel auf, die an einer Gebäudestruktur, einem Gebäuderahmen oder einer Balustrade angebracht werden können. Ferner weist die Schwenkhalterung einen Körperteil und ein Stützelement in Form eines Vierkantrohrs zum Einstecken des Balustraden-Elements auf. An einer Außenfläche des Vierkantrohrs ist eine Drehhülse unter Freilassung einer Lageröffnung für einen Lagerbolzen befestigt. Das Vierkantrohr ist mittels des die Lageröffnung durchsetzenden Lagerbolzens relativ zu dem mit zwei parallelen Platten eines U-Profils gebildeten Körperteil um eine Drehachse drehbar an dem Körperteil befestigt, um das Vierkantrohr in einer gewünschten Neigung relativ zu den Befestigungsmitteln an dem Körperteil befestigen zu können. Ebenfalls zu diesem Zwecke weisen die beiden parallelen Platten des Körperteils mehrere Bohrungen auf, die pro Platte in gleichen Umfangswinkeln zueinander in einem Kreisbogen angeordnet sind. Das Vierkantrohr weist in einem Abstand zu der Drehachse eine Durchgangsbohrung auf. Zur Einstellung einer bestimmten Neigungsstellung des Vierkantrohrs relativ zu den Platten des Körperteils kann ein Fixierbolzen durch die Durchgangsbohrung und durch zwei miteinander korrespondierenden Bohrungen der beiden Platten des Körperteils durchgesteckt werden. Letzterer weist ein nach unten offenes U-Profil mit zwei sich von seinem Basisprofil parallel zueinander weg erstreckenden U-Schenkeln auf. Jeder U-Schenkel weist drei Bohrungen auf, von denen jede Bohrung zu der benachbarten Bohrung desselben U-Schenkels einen gleichen Bohrungsabstand aufweist. Die Schwenkhalterung kann mit Hilfe von Befestigungsbolzen an einem Trägerprofil lösbar befestigt werden. Zu diesem Zwecke können die Befestigungsbolzen durch miteinander korrespondierende Bohrungen der U-Schenkel des U-Profils des Körperteils und durch Bohrungen des Trägerprofils gesteckt werden, die in gleichen Bohrungsabständen zueinander angeordnet sind wie die Bohrungen jedes U-Schenkels des Körperteils.

Es ist eine Aufgabe der Erfindung, eine Vorrichtung der eingangs genannten Art zur Verfügung zu stellen, mit welcher an einem Träger, der Träger-Befestigungsmittel enthält, deren Träger-Befestigungspositionen Abstände zueinander aufweisen, die 10 cm oder ein ganzzahliges Vielfaches von 10 cm betragen, Gerüststiele derart lösbar befestigbar sind, dass deren Stiel-Achsen in Haupt-System-Achsabständen, insbesondere der Anmelderin, parallel zueinander montierbar sind und welcher statisch vorteilhafte Befestigungsmöglichkeiten bietet.

Die Erfindungsaufgabe wird durch die Merkmale des Anspruches 1 gelöst. Demgemäß betrifft die Erfindung eine Vorrichtung zum lösbaren Befestigen von Stielen für ein Gerüst eines Gerüstsystems, vorzugsweise eines Modul-Gerüstsystems, insbesondere der Anmelderin, gelöst, deren parallele Stielachsen in System-Achsabständen des Gerüstsystems zueinander anordenbar sind oder anzuordnen sind, umfassend einen, vorzugsweise sich in seiner Träger-Längsachse erstreckenden, insbesondere langgestreckten, Träger, der mehrere, vorzugsweise entlang einer gedachten Geraden, in jeweils gleichen Träger-Befestigungspositions-Abständen von 100 mm oder einem ganzzahligen Vielfachen von 100 mm zueinander angeordnete Träger-Befestigungspositionen von Träger-Befestigungsmitteln aufweist und umfassend einen ersten Stiel-Anschluss-Adapter zum lösbaren Befestigen eines Stiels für ein Gerüst an dem Träger und einen zweiten Stiel-Anschluss-Adapter, zum lösbaren Befestigen eines Stiels für ein Gerüst an dem Träger, der gleich gestaltet ist wie der erste Stiel-Anschluss-Adapter, wobei jeder Stiel-Anschluss-Adapter einen Befestigungskörper umfasst, der an einer ersten Befestigungskörper-Befestigungsposition ein erstes Befestigungskörper-Befestigungsmittel zum lösbaren Befestigen des Befestigungskörpers an einer Träger-Befestigungsposition der Träger-Befestigungspositionen eines Träger-Befestigungsmittels der Träger-Befestigungsmittel des Trägers aufweist, und der an einer zweiten Befestigungskörper-Befestigungsposition ein zweites Befestigungskörper-Befestigungsmittel zum lösbaren Befestigen des Befestigungskörpers an einer Träger-Befestigungsposition der Träger-Befestigungspositionen eines Träger-Befestigungsmittels der Träger-Befestigungsmittel des Trägers aufweist, und der an dem Träger wahlweise entweder über das erste Befestigungskörper-Befestigungsmittel oder über das zweite Befestigungskörper-Befestigungsmittel an einer Träger-Befestigungsposition der Träger-Befestigungspositionen des Trägers lösbar befestigbar oder zu befestigen ist, und wobei jeder Stiel-Anschluss-Adapter einen an seinem Befestigungskörper starr befestigten Stiel-Anschlusskörper zum lösbaren Befestigen eines Stiels für ein Gerüst umfasst, der sich in Richtung seiner Stiel-Anschlusskörper-Achse, vorzugsweise geradlinig, erstreckt, ein sich von dem Befestigungskörper weg erstreckendes Stiel-Anschlusskörper-Ende aufweist und mit einem Rohr oder als ein Rohr ausgebildet ist, dessen Rohr-Achse mit seiner Stiel-Anschlusskörper-Achse fluchtet, und wobei die erste Befestigungskörper-Befestigungsposition und die zweite Befestigungskörper-Befestigungsposition einen Befestigungspositions-Abstand zueinander aufweisen, der 72 mm beträgt, und wobei eine einen gedachten Mittelpunkt in der Mitte zwischen der ersten Befestigungskörper-Befestigungsposition und der zweiten Befestigungskörper-Befestigungsposition enthaltende gedachte Mitten-Ebene zu einer sich dazu parallel erstreckenden und die Stiel-Anschlusskörper-Achse enthaltenden gedachten Stiel-Anschlusskörper-Achsen-Ebene, in einer Richtung senkrecht zu der gedachten Mitten-Ebene und senkrecht zu der Stiel-Anschlusskörper-Achse betrachtet, in einem Abstand versetzt angeordnet ist, der 20 mm beträgt, und wobei jeder Stiel-Anschluss-Adapter über wenigstens ein Befestigungskörper-Befestigungsmittel seiner Befestigungskörper-Befestigungsmittel seines Befestigungskörpers an jeweils einer anderen Träger-Befestigungsposition der Träger-Befestigungspositionen des Trägers, wahlweise wie folgt lösbar befestigt ist:
a) über das erste Befestigungskörper-Befestigungsmittel des ersten Stiel-Anschluss-Adapters und über das erste Befestigungskörper-Befestigungsmittel des zweiten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 32 mm größer oder um 32 mm kleiner ist als ein Befestigungspositions-Abstand der ersten Befestigungskörper-Befestigungsposition des ersten Befestigungskörper-Befestigungsmittels des ersten Stiel-Anschluss-Adapters von der ersten Befestigungskörper-Befestigungsposition des ersten Befestigungskörper-Befestigungsmittels des zweiten Stiel-Anschluss-Adapters, oder;
b) über das zweite Befestigungskörper-Befestigungsmittel des ersten Stiel-Anschluss-Adapters und über das zweite Befestigungskörper-Befestigungsmittel des zweiten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 112 mm größer oder um 112 mm kleiner ist als ein Befestigungspositions-Abstand der zweiten Befestigungskörper-Befestigungsposition des zweiten Befestigungskörper-Befestigungsmittels des ersten Stiel-Anschluss-Adapters von der zweiten Befestigungskörper-Befestigungsposition des zweiten Befestigungskörper-Befestigungsmittels des zweiten Stiel-Anschluss-Adapters, oder;
c) über das erste Befestigungskörper-Befestigungsmittel des ersten Stiel-Anschluss-Adapters und über das zweite Befestigungskörper-Befestigungsmittel des zweiten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 72 mm größer oder um 72 mm kleiner ist als ein Befestigungspositions-Abstand der ersten Befestigungskörper-Befestigungsposition des ersten Befestigungskörper-Befestigungsmittels des ersten Stiel-Anschluss-Adapters von der zweiten Befestigungskörper-Befestigungsposition des zweiten Befestigungskörper-Befestigungsmittels des zweiten Stiel-Anschluss-Adapters,
   oder
   über das erste Befestigungskörper-Befestigungsmittel des zweiten Stiel-Anschluss-Adapters und über das zweite Befestigungskörper-Befestigungsmittel des ersten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 72 mm größer oder um 72 mm kleiner ist als ein Befestigungspositions-Abstand der zweiten Befestigungskörper-Befestigungsposition des zweiten Befestigungskörper-Befestigungsmittels des ersten Stiel-Anschluss-Adapters von der ersten Befestigungskörper-Befestigungsposition des ersten Befestigungskörper-Befestigungsmittels des zweiten Stiel-Anschluss-Adapters, oder;
d) über das erste Befestigungskörper-Befestigungsmittel des ersten Stiel-Anschluss-Adapters und über das zweite Befestigungskörper-Befestigungsmittel des zweiten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 40 mm größer oder um 40 mm kleiner ist als ein Befestigungspositions-Abstand der ersten Befestigungskörper-Befestigungsposition des ersten Befestigungskörper-Befestigungsmittels des ersten Stiel-Anschluss-Adapters von der zweiten Befestigungskörper-Befestigungsposition des zweiten Befestigungskörper-Befestigungsmittels des zweiten Stiel-Anschluss-Adapters,
   oder
   über das erste Befestigungskörper-Befestigungsmittel des zweiten Stiel-Anschluss-Adapters und über das zweite Befestigungskörper-Befestigungsmittel des ersten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 40 mm größer oder um 40 mm kleiner ist als ein Befestigungspositions-Abstand der zweiten Befestigungskörper-Befestigungsposition des zweiten Befestigungskörper-Befestigungsmittels des ersten Stiel-Anschluss-Adapters von der ersten Befestigungskörper-Befestigungsposition des ersten Befestigungskörper-Befestigungsmittels des zweiten Stiel-Anschluss-Adapters.

Je nachdem, welche der Haupt-Alternativen a) bis d) und welche der darin behandelten Unter-Alternativen zur Befestigungs-Anordnung der beiden Stiel-Anschluss-Adapter an dem Träger gewählt sind, sind die Abstands-Richtung der gewählten Befestigungskörper-Befestigungsposition des ersten Stiel-Anschluss-Adapters und die Abstands-Richtung der gewählten Befestigungskörper-Befestigungsposition des zweiten Stiel-Anschluss-Adapters entweder in eine gleiche Richtung ausgerichtet oder in eine entgegengesetzte Richtung ausgerichtet. Dies kann erfindungsgemäß dadurch erreicht werden, dass der jeweilige Stiel-Anschluss-Adapter, abhängig davon, welche der besagten Alternativen bzw. Befestigungs-Anordnungen erreicht werden soll, entweder in einer ersten Ausrichtung an dem Träger befestigt werden bzw. sein oder in einer zweiten Ausrichtung relativ zu dem Träger und relativ zu dem anderen Stiel-Anschluss-Adapter um 180 Grad um seine Stiel-Anschlusskörper-Achse gedreht, an dem Träger befestigt werden bzw. sein. Je nachdem, welche der besagten Alternativen bzw. Befestigungs-Anordnungen gewählt wird, können auf diese Art und Weise die in der Praxis hauptsächlich benutzten Achsabstände, also alle Haupt-System-Achs-Maße, von parallelen Stiel-Achsen von benachbarten Stielen eines Gerüstsystems, insbesondere eines Modulgerüstsystems, der Anmelderin verwirklicht werden, um entsprechende Stiele und/oder System-Riegel an einem Träger lösbar zu befestigen. Erfindungsgemäß kann dies jeweils mit gleich gestalteten Stiel-Anschluss-Adaptern verwirklich werden. Folglich können alle Haupt-System-Achs-Maße mit gleichen Stiel-Anschluss-Adaptern verwirklicht werden. Dadurch können erhebliche Herstellungskosten eingespart werden und auf der Baustelle müssen nicht mehrere verschiedene Stiel-Anschluss-Adapter gehandhabt und passend ausgewählt werden, so dass es insoweit auch zu keinen Verwechslungen oder Fehleinbauten von Stiel-Anschluss-Adaptern kommen kann. Ein Monteur braucht bei der Montage nur zu entscheiden, in welcher Ausrichtung er jeden Stiel-Anschluss-Adapter an dem Träger zu befestigen hat, um ein gewünschtes Haupt-System-Achs-Maß der Stiel-Anschlusskörper-Achsen von zwei benachbart an dem Träger zu befestigenden Stiel-Anschluss-Adaptern zu gewährleisten.

Gemäß einer besonders bevorzugten Ausführungsvariante kann vorgesehen sein, dass bei jedem Stiel-Anschluss-Adapter der Befestigungskörper an einer weiteren ersten Befestigungskörper-Befestigungsposition ein weiteres erstes Befestigungskörper-Befestigungsmittel zum lösbaren Befestigen des Befestigungskörpers an einer Träger-Befestigungsposition eines Träger-Befestigungsmittels der Trägerbefestigungsmittel des Trägers aufweist, wobei die weitere erste Befestigungskörper-Befestigungsposition des weiteren ersten Befestigungskörper-Befestigungsmittels und die erste Befestigungskörper-Befestigungsposition des ersten Befestigungskörper-Befestigungsmittels, in Richtung der Stiel-Anschlusskörper-Achse betrachtet, in einem ersten Befestigungskörper-Befestigungsmittel-Abstand zueinander und jeweils auf einer sich parallel zu der gedachten Mitten-Ebene erstreckenden, gedachten, ersten Befestigungskörper-Befestigungspositions-Ebene angeordnet sind, und dass bei jedem Stiel-Anschluss-Adapter der Befestigungskörper an einer weiteren zweiten Befestigungskörper-Befestigungsposition ein weiteres zweites Befestigungskörper-Befestigungsmittel zum lösbaren Befestigen des Befestigungskörpers an einer Träger-Befestigungsposition eines Träger-Befestigungsmittels der Träger-Befestigungsmittel des Trägers aufweist, wobei die weitere zweite Befestigungskörper-Befestigungsposition des weiteren zweiten Befestigungskörper-Befestigungsmittels und die zweite Befestigungskörper-Befestigungsposition des zweiten Befestigungskörper-Befestigungsmittels, in Richtung der Stiel-Anschlusskörper-Achse betrachtet, in einem zweiten Befestigungskörper-Befestigungsmittel-Abstand zueinander und jeweils auf einer sich parallel zu der gedachten Mitten-Ebene erstreckenden, gedachten, zweiten Befestigungskörper-Befestigungspositions-Ebene angeordnet sind, wobei der zweite Befestigungskörper-Befestigungsmittel-Abstand gleich groß ist wie der erste Befestigungskörper-Befestigungsmittel-Abstand. Dadurch können eine sichere und stabilere Befestigung sowie Ausrichtung der Stiel-Anschluss-Adapter und flexiblere Montagemöglichkeiten erreicht werden.

Gemäß einer vorteilhaften Ausgestaltung kann vorgesehen sein, dass die Träger-Befestigungsmittel in parallelen Längsreihen jeweils entlang einer gedachten Geraden angeordnet sind, die einen Längsreihen-Abstand zueinander aufweisen, der gleich groß ist wie der erste Befestigungskörper-Befestigungsmittel-Abstand und der zweite Befestigungskörper-Befestigungsmittel-Abstand.

Gemäß einer bevorzugten Ausgestaltung kann vorgesehen sein, dass bei jedem Stiel-Anschluss-Adapter der Befestigungskörper mit einem in Richtung von dem Stiel-Anschlusskörper-Ende weg offenen U-Profil ausgebildet ist, dessen parallele U-Profil-Schenkel, in einer Richtung senkrecht zu der Stiel-Anschlusskörper-Achse betrachtet, einen Schenkel-Abstand zueinander aufweisen, und dass ein erster U-Profil-Schenkel der U-Profil-Schenkel das erste Befestigungskörper-Befestigungsmittel und das zweite Befestigungskörper-Befestigungsmittel oder die wenigstens zwei ersten Befestigungskörper-Befestigungsmittel und die wenigstens zwei zweiten Befestigungskörper-Befestigungsmittel enthält und dass ein zweiter U-Profil-Schenkel der U-Profil-Schenkel entsprechende oder gleiche Befestigungskörper-Befestigungsmittel an entsprechenden oder gleichen Befestigungskörper-Befestigungspositionen enthält. Dadurch lässt sich eine noch sichere und stabilere Befestigung sowie Ausrichtung des jeweiligen Stiel-Anschluss-Adapters und eine vereinfachte Montage erreichen.

Gemäß einer vorteilhaften Weiterbildung kann vorgesehen sein, dass bei jedem Stiel-Anschluss-Adapter an dem Rohr des Stiel-Anschlusskörpers eine seinen Außenumfang zumindest teilweise oder ganz umgreifende Rosette oder Lochscheibe zum lösbaren Anschließen von Gerüstbauteilen, wie Längsriegeln, Querriegeln oder Diagonalen, vorzugsweise durch Schweißen, befestigt ist. Dadurch kann jeder Stiel-Anschluss-Adapter besonders vorteilhaft in ein Modulgerüst, insbesondere der Anmelderin, integriert werden und es werden erweitere Einsatz- und Anschlussmöglichkeiten geschaffen.

Gemäß einer bevorzugten Weiterbildung kann vorgesehen sein, dass bei jedem Stiel-Anschluss-Adapter der Stiel-Anschlusskörper einen Rohrverbinder zum Einstecken oder Aufstecken eines Stiels für ein Gerüst aufweist, dessen Rohrverbinder-Achse mit der Stiel-Anschlusskörper-Achse fluchtet und der sich in Richtung seiner Rohrverbinder-Achse bis zu dem Stiel-Anschlusskörper-Ende erstreckt. Dadurch kann jeweils die Montage eines Stiels verbessert und eine besonders stabile Verbindung zu einem Stiel geschaffen werden.

Gemäß einer besonders bevorzugten Ausgestaltung kann vorgesehen sein, dass bei jedem Stiel-Anschluss-Adapter das oder jedes erste Befestigungskörper-Befestigungsmittel und das oder jedes zweite Befestigungskörper-Befestigungsmittel gleich gestaltet sind. Dadurch lassen sich besonders flexible Montagemöglichkeiten erreichen, bei zugleich reduzierten Herstellungskosten.

Gemäß einer besonders bevorzugten Ausführungsvariante kann vorgesehen sein, dass es sich bei dem jeweiligen oder jedem ersten Befestigungskörper-Befestigungsmittel jedes Stiel-Anschluss-Adapters und bei dem jeweiligen oder jedem zweiten Befestigungskörper-Befestigungsmittel jedes Stiel-Anschluss-Adapters um eine, vorzugsweise kreisrunde, insbesondere kreiszylindrische, Durchbrechung oder um eine, vorzugsweise kreisrunde, insbesondere kreiszylindrische, Bohrung handelt. Dadurch lassen sich noch flexiblere Montagemöglichkeiten erreichen, bei zugleich weiter reduzierten Herstellungskosten. Gemäß einer bevorzugten Weiterbildung kann vorgesehen sein, dass es sich bei den Träger-Befestigungsmitteln um, vorzugsweise kreisrunde, insbesondere kreiszylindrische, Durchbrechungen oder um, vorzugsweise kreisrunde, insbesondere kreiszylindrische, Bohrungen handelt. Dadurch lassen sich flexiblere Montagemöglichkeiten erreichen, bei zugleich weiter reduzierten Herstellungskosten.

Gemäß einer besonders bevorzugten Ausgestaltung kann vorgesehen sein, dass die Träger-Befestigungsmittel gleich gestaltet sind wie die Befestigungskörper-Befestigungsmittel. Dadurch lassen sich noch flexiblere Montagemöglichkeiten erreichen, bei zugleich noch weiter reduzierten Herstellungskosten.

Gemäß einer bevorzugten Ausgestaltung kann vorgesehen sein, dass der Träger parallele Seitenwände aufweist, die einen Seitenwand-Abstand zueinander aufweisen und dass die Befestigungskörper des ersten Stiel-Anschluss-Adapters und des zweiten Stiel-Anschluss-Adapters jeweils mit einem in Richtung von dem Stiel-Anschlusskörper-Ende weg sowie zu sich voneinander weg weisenden Seiten offenen U-Profil ausgebildet sind, dessen parallele U-Profil-Schenkel, in einer Richtung senkrecht zu der Stiel-Anschlusskörper-Achse betrachtet, jeweils einen gleichen Schenkel-Abstand zueinander aufweisen, der jeweils geringfügig größer ist als der Seitenwand-Abstand des Trägers und dass jeder Stiel-Anschluss-Adapter mit seinem U-Profil auf den Träger aufgesteckt und über seine Befestigungskörper-Befestigungsmittel an dem Träger über zugeordnete Träger-Befestigungsmittel der Träger-Befestigungsmittel lösbar befestigt ist. Dadurch kann eine noch sichere und stabilere Befestigung sowie Ausrichtung der Stiel-Anschluss-Adapters und eine vereinfachte Montage erreicht werden.

Gemäß einer bevorzugten Weiterbildung kann vorgesehen sein, dass jedes Befestigungskörper-Befestigungsmittel mit dem zugeordneten Träger-Befestigungsmittel über einen Verbindungskörper lösbar verbunden ist. Bei jedem Verbindungskörper kann es sich bevorzugt um einen, vorzugsweise im Wesentlichen zylindrischen, Bolzen handeln. Dies ermöglicht eine besonders einfache Montage und besonders sichere und stabile Befestigungsmöglichkeiten geringen Herstellungskosten.

Gemäß einer bevorzugten Weiterbildung kann vorgesehen sein, dass jeder Stiel-Anschlusskörper einen Rohrverbinder zum Einstecken oder Aufstecken eines Stiels für ein Gerüst aufweist, dessen Rohrverbinder-Achse mit der Stiel-Anschlusskörper-Achse fluchtet und der sich in Richtung seiner Rohrverbinder-Achse bis zu dem Stiel-Anschlusskörper-Ende erstreckt. Dadurch kann die Montage der Stiel weiter verbessert und bei weiter verbesserter Stabilität der Konstruktion eine besonders stabile Verbindung zu den Stielen geschaffen werden.

Es versteht sich, dass die vorgenannten Maßnahmen im Rahmen der Ausführbarkeit beliebig miteinander kombinierbar sind, insofern sie nicht den Schutzumfang der beigefügten Ansprüche verlassen.

Weitere Gesichtspunkte, Merkmale und Vorteile der Erfindung lassen sich dem nachfolgenden Beschreibungsteil entnehmen, in dem bevorzugte Ausführungsbeispiele der Erfindung anhand der Zeichnungen beschrieben sind.

### Es zeigen:

- Fig. 1: ein Hängegerüst, mit zwei U-Profil-Trägern, an denen jeweils mehrere Stiel-Anschluss-Adapter unter Ausbildung von erfindungsgemäßen Vorrichtungen befestigt sind, die auch mit Stiel-Anschluss-Adapter-Befestigungs-Anordnungen bezeichnet sind;
- Fig. 2: eine perspektivische Ansicht eines U-Profil-Trägers der beiden in Figur 1 gezeigten U-Profil-Träger;
- Fig. 3: einen Querschnitt des U-Profil-Trägers gemäß Fig. 2;
- Fig. 4: eine Seitenansicht von rechts des in Figur 1 gezeigten Hängegerüsts;
- Fig. 5: eine perspektivische Darstellung eines Stiel-Anschluss-Adapters;
- Fig. 6.1: eine Draufsicht des Stiel-Anschluss-Adapters gemäß Figur 5;
- Fig. 6.2: Seitenansicht des Stiel-Anschluss-Adapters gemäß Figur 5;
- Fig. 6.3: Oberansicht des Stiel-Anschluss-Adapters gemäß Figur 5;
- Fig. 7: weitere Ausführungsbeispiele von erfindungsgemäßen Vorrichtungen mit Stiel-Anschluss-Adaptern;
- Fig. 8: weitere Ausführungsbeispiele von erfindungsgemäßen Vorrichtungen mit Stiel-Anschluss-Adaptern;
- Fig. 9: weitere Ausführungsbeispiele von erfindungsgemäßen Vorrichtungen mit Stiel-Anschluss-Adaptern.

Die Figur 1 zeigt ein Gerüst 20, das als Hängegerüst an nicht gezeigten Bauwerken, beispielsweise an einer nicht gezeigten Brücke, aufhängbar ist. Zu diesem Zwecke sind wenigstens zwei Aufhänge-Vorrichtungen 21.1, 21.2 vorgesehen. Jede Aufhänge-Vorrichtung 21.1, 21.2 umfasst eine, vorzugsweise lotrecht anzuordnende, Tragvorrichtung 22 und eine daran lösbar befestigte Befestigungsvorrichtung 23 zum lösbaren Befestigen jeweils eines U-Profil-Trägers 24.1, 24.2. In dem gezeigten Ausführungsbeispiel sind beide U-Profil-Träger 24.1, 24.2 gleich gestaltet. Deshalb ist nachfolgend für U-Profil-Träger einheitlich das Bezugszeichen 24 verwendet.

Bei der Befestigungsvorrichtung 23 handelt es sich um einen Aufhänge-Schuh. Jede Tragvorrichtung 22 umfasst einen Gewindestab 25, der mit seinem von dem Aufhänge-Schuh 23 weg weisenden oberen Gewindestab-Ende 26 an dem nicht gezeigten Bauwerk lösbar zu befestigen ist. Eine ähnliche Tragvorrichtung ist aus der DE 10 2016 103 224 A1 der Anmelderin bekannt geworden. Jeder Aufhänge-Schuh 23 umfasst mehrere, vorzugsweise miteinander verschweißte, Metallplatten, und zwar eine Auflageplatte 27 zum Auflegen des zugeordneten U-Profil-Trägers 24.1, 24.2, eine erste trapezförmige Seitenplatte 28.1 zum seitlichen Abstützen des zugeordneten U-Profil-Trägers 24 und eine zweite trapezförmige Seitenplatte 28.2 zum seitlichen Abstützen des zugeordneten U-Profil-Trägers 24, die jeweils im Bereich ihrer breiteren Trapezseite an der Auflageplatte 27 befestigt sind und die sich dazu jeweils senkrecht und parallel zueinander weg erstrecken, sowie eine Tragplatte 29, die an den beiden trapezförmigen Seitenplatten 28.1, 28.2 jeweils im Bereich ihrer schmalen Trapezseite befestigt sind. Die Auflageplatte 27, die beiden Seitenplatten 28.1, 28.2 und die Tragplatte 29 schließen einen im Querschnitt rechteckförmigen Aufnahmeraum 30 zur lösbaren Aufnahme des zugeordneten U-Profil-Trägers 24 ein. Jeder U-Profil-Träger 24 stützt sich auf der Auflageplatte 27 des zugeordneten Aufnahme-Schuhs 23 ab. Jeder U-Profil-Träger 24 kann zur Positionierung relativ zu dem zugeordneten Aufhänge-Schuh 23 verschoben werden, solange letzterer noch nicht mittels Befestigungsmitteln an dem zugeordneten U-Profil-Träger 24 befestigt ist.

In Figur 1 sind zwei U-Profil-Träger 24.1, 24.2 gezeigt, die sich parallel und in einem Querabstand zueinander erstrecken. Bei jedem U-Profil-Träger 24 handelt es sich um einen im Strangpress-Verfahren hergestellten Träger aus Aluminium. Dieser kann auch mit Strangpress-Aluminium-U-Profil-Träger bezeichnet werden. Jeder U-Profil-Träger 24 erstreckt sich als ein langgestrecktes Profil geradlinig in einer Richtung parallel zu seiner U-Profil-Träger-Längsachse 34. In dem gezeigten Ausführungsbeispiel weisen die beiden U-Profil-Träger 24 eine gleiche U-Profil-Träger-Länge von beispielsweise etwa 4 m oder etwa 5 m oder etwa 6 m oder etwa 7 m auf. Es versteht sich jedoch, dass die U-Profil-Träger auch eine unterschiedliche U-Profil-Träger-Länge aufweisen können. Insbesondere weist jeder U-Profil-Träger 24 in einer gedachten Schnittebene senkrecht zu seiner U-Profil-Träger-Längsachse 34 einen gleichen Querschnitt auf. Die U-Profil-Träger 24 können mittels nicht gezeigter Längs-Verbinder mit einem oder mehreren weiteren, ebenfalls nicht gezeigten, entsprechenden U-Profil-Trägern verbunden werden, um eine gewünschte bzw. benötigte Spannweite zu erreichen.

Jeder U-Profil-Träger 24 umfasst eine plattenförmige Unterwand 35 und zwei sich davon in die gleiche Richtung senkrecht weg ersteckende plattenförmige Seitenwände 36.1, 36.2, die sich parallel in einem der Breite der Unterwand 35 entsprechenden Querabstand 37 zueinander erstecken. Der Querabstand entspricht der, beispielsweise 52 mm betragenden, Breite des U-Profil-Trägers 24. Bei der Unterwand 35 und bei den beiden Seitenwänden 36.1, 36.2 handelt es sich um Außenwände des U-Profil-Trägers 24. Die Außenoberflächen der Seitenwände 36.1, 36.2 und der Unterwand 35 sind im Wesentlichen planeben gestaltet. In einem Abstand zu der Unterwand 35, der sehr viel größer ist als die Breite der Unterwand, ist eine Querwand 38 ausgebildet, die sich quer zu den beiden Seitenwänden 36.1, 36.2 zwischen diesen erstreckt.

Jede Seitenwand 36.1, 36.2 ist mit einer Mehrzahl von auch als Träger-Befestigungsmittel bezeichneten, kreiszylindrischen Träger-Befestigungs-Bohrungen 39 zum Befestigen des Aufhänge-Schuhs 23 und von weiteren Zubehörteilen, insbesondere von den in den Figuren 5, 6.1, 6.2 und 6.3 gezeigten Stiel-Anschluss-Adaptern 40 zum lösbaren Anschließen von weiteren Gerüstbauteilen wie Gerüststielen 72.1, 72.2 und/oder Gerüstriegeln 73.1 versehen. Die Träger-Befestigungs-Bohrungen 39 sind in zwei sich geradlinig und parallel zueinander erstreckenden Längsreihen 41.1, 41.2 angeordnet, die in einem, beispielsweise 100 mm betragenden, Höhen-Abstand 42 zueinander angeordnet sind. Die Träger-Befestigungs-Bohrungen 39 weisen, in Richtung der jeweiligen Längsreihe 41.1, 41.2 betrachtet, jeweils einen gleichen Bohrungs-Abstand 43 von 100 mm zueinander auf. Jede Träger-Befestigungs-Bohrung 39 weist einen, vorzugsweise 21 mm betragenden, Innendurchmesser auf. In jeder Längsreihe 41.1, 41.2 ist eine gleiche Anzahl an Träger-Befestigungs-Bohrungen 39 vorgesehen. Bevorzugt sind alle Träger-Befestigungs-Bohrungen 39 gleich gestaltet.

Jeder U-Profil-Träger 24 umfasst ein kastenförmiges, im Querschnitt im Wesentlichen rechteckförmiges, querschnittlich geschlossenes, langgestrecktes Hohlprofil 45, dessen Hohlraum 69 mit der einen Boden des Hohlprofils 45 begrenzenden Unterwand 35, mit den beiden Seitenwänden 36.1, 36.2 und mit der Querwand 38 begrenzt ist. Das Hohlprofil 45 jedes U-Profil-Trägers 24 weist, in einer Richtung senkrecht zu seiner Längsmittelebene 46 betrachtet, eine Hohlprofil-Breite 47 und, senkrecht zu dieser Richtung in einer senkrecht zu der Längsmittelebene 46 ausgebildeten gedachten Schnittebene betrachtet, eine Hohlprofil-Höhe 48 auf, die sehr viel größer ist als die Hohlprofil-Breite 47.

Jeder U-Profil-Träger 24 weist an seiner der Unterwand 35 gegenüber liegenden Seite ein U-Profil 31 auf. Jedes U-Profil 31 ist mit der jeweiligen Querwand 38 und mit zwei Stützschenkeln 33.1, 33.2 ausgebildet, die parallel zueinander und parallel zur Längsmittelebene 49 des U-Profils 31 angeordnet sind. Jede Seitenwand 36.1, 36.2 geht außenseitig fluchtend in den zugeordneten Stützschenkel 33.1, 33.2 über, der die jeweilige Seitenwand 36.1, 36.2 verlängert. Jeder Stützschenkel 33.1, 33.2 weist eine Außenfläche auf, die im Wesentlichen planeben gestaltet ist und die mit der Außenfläche der zugeordneten Seitenwand 36.1, 36.2 fluchtet. Jeder U-Profil-Träger 24 ist symmetrisch zu seiner Längsmittelebene 46 ausgebildet, welche die Längsmittelebene 49 des jeweiligen U-Profils 31 enthält. Jeder U-Profil-Träger weist eine, beispielsweise 280 mm betragende, U-Profil-Träger-Höhe 112 auf.

Jeder U-Profil-Träger 24 weist eine durch die jeweilige Querwand 38 begrenzte und in Richtung der Auflageränder 50.1, 50.2 der Stützschenkel 33.1, 33.2 sowie zu deren Innenseiten hin offene Führungs- und Befestigungs-Nut 51 auf, die sich in einer Querrichtung quer zu den Stützschenkeln 33.1, 33.2 und in einer Längsrichtung senkrecht zu der Querrichtung in Richtung ihrer Längsachse 52 parallel zu der U-Profil-Träger-Längsachse 34 des U-Profil-Trägers 24 erstreckt. Die Führungs- und Befestigungs-Nut 51 ist durch Nut-Hintergreif-Stege 53.1, 53.2 begrenzt, die auf einer gleichen Höhe längs der Innenseiten der beiden Stützschenkel 33.1, 33.2 angeordnet sind und die sich ausgehend von den Stützschenkeln 33.1, 33.2 jeweils nach innen aufeinander zu erstrecken. Zwischen den sich gegenüber liegenden Enden 54.1, 54.2 der Nut-Hintergreif-Stege 53.1, 53.2 ist ein, beispielsweise 16 mm breiter, Längs-Schlitz 55 ausgebildet. Die Nut-Hintergreif-Stege 53.1, 53.2 begrenzen einen Verriegelungsraum 56 der Führungs- und Befestigungs-Nut 51, in welcher ein Verriegelungskörper an mehreren Positionen längs der Führungs- und Befestigungs-Nut 51 lösbar anordenbar ist. Die Führungs- und Befestigungs-Nut 51 und der Längs-Schlitz 55 erstrecken sich in Längsrichtung des U-Profil-Trägers 24 parallel zu dessen U-Profil-Träger-Längsachse 34 über die gesamte U-Profil-Träger-Länge durchgehend. Das U-Profil 31 jedes U-Profil-Trägers 24 ist symmetrisch zu seiner die U-Profil-Träger-Längsachse 34 enthaltenden Längsmittelebene 46 ausgebildet.

Die Querwand 38 des jeweiligen U-Profil-Trägers 24 weist eine zu dem Verriegelungsraum 56 der Führungs- und Befestigungs-Nut 51 hin offene Führungsnut 58 für wenigstens einen Stützkörper eines Aushebesicherungs- und Stützkörpers einer Aushebesicherungsvorrichtung 70 auf. Die Führungsnut 58 erstreckt sich in einer Führungsnut-Längsrichtung parallel zu der Längsachse 52 der Führungs- und Befestigungsnut 51 über die gesamte U-Profil-Träger-Länge des U-Profil-Trägers 24 durchgehend. Die Führungsnut 58 weist zu den Außenflächen des U-Profil-Trägers 24 einen gleichen Führungsnut-Abstand auf. Die Längsmittelebene 61 der Führungsnut 58 fällt mit der Längsmittelebene 49 des U-Profils 31 zusammen. Der Nutgrund 62 der Führungsnut 58 ist von einem sich in das Innere des Hohlprofils 45 des U-Profil-Trägers 24 erstreckenden Querwandteil 63 der Querwand 38 begrenzt.

An jedem U-Profil-Träger 24 sind Zusatzbauteile wie zum Beispiel die Stiel-Anschluss-Adapter 40 zum Anschließen und Abstützen von Gerüststielen 72.1, 72.2 und von Gerüstriegeln, wie Querriegel 73.1, Längsriegel 73.2 und Diagonalen 76.1, 76.2, 76.3 mittels auch als Befestigungsmittel oder Verbindungskörper bezeichnete Bolzen 64 wiederlösbar festgelegt. Jeder Bolzen 64 weist einen im Wesentlichen kreiszylindrischen Bolzen-Befestigungs-Abschnitt auf, über welchen er durch jeweils zwei miteinander fluchtenden Träger-Befestigungs-Bohrungen 39 der in den Seitenwänden 36.1, 36.2 des betroffenen U-Profil-Trägers 24 vorgesehenen Träger-Befestigungs-Bohrungen 39 durchgesteckt ist. Jeder Bolzen 64 weist an einem seiner Bolzenenden einen runden Bolzen-Anschlagkopf auf, der den kreiszylindrischen Bolzen-Befestigungsabschnitt seitlich überragt. Das andere Bolzenende jedes Bolzens 64 ist als Kegelstumpf gestaltet und verjüngt sich in einer Richtung von dem Bolzenkopf weg. In dem kreiszylindrischen Bolzen-Befestigungs-Abschnitt ist kurz vor dem Kegelstumpf eine sich senkrecht zu der Bolzen-Längsachse erstreckende Durchgangsbohrung ausgebildet. Zur Sicherung des jeweiligen Bolzens 64 gegen unbeabsichtigtes Lösen ist durch diese Durchgangsbohrung ein nicht gezeigter federelastischer Sicherungsstecker wiederlösbar durchgesteckt. Die Bolzen 64 weisen einen, beispielsweise 20 mm betragenden, Außendurchmesser auf. Die Bolzen 64 weisen eine, beispielsweise 113 mm betragende, Bolzen-Länge auf.

An den Stiel-Anschluss-Adaptern 40 können, wie beispielsweise in Figur 1 gezeigt, Gerüststiele 72.1, 72.2 eines Modulgerüsts lösbar befestigt sein. An den Gerüststielen 72.1, 72.2, sind über deren - in einem Rastermaß von hier 50 cm zueinander angeordneten - Lochscheiben 78 weitere Gerüstbauteile, insbesondere Längsriegel 74, Querriegel 73.1, 73.2, Diagonalriegel 73.3 und Diagonalen 76.1, 76.2 76.3 befestigt. Die Stiel-Achsen 77.1 der in Figur 1 links außen gezeigten parallelen Gerüststiele 72.1 weisen einen System-Achs-Abstand 82 zueinander auf, der einem System-Achsmaß eines Modulgerüsts der Anmelderin entspricht. Dieses System-Achsmaß beträgt hier 1088 mm. Jeder Gerüststiel 72.1 der Gerüststiele 72.1 ist auf einen Rohrverbinder 94 eines Stiel-Anschlusskörpers 85 eines Stiel-Anschluss-Adapters 40 lösbar aufgesteckt. Jeweils zwei der Stiel-Anschluss-Adapter 40 sind an dem jeweiligen Träger 40 derart befestigt, dass ihre Stiel-Anschlusskörper-Achsen 86 den System-Achs-Abstand 82 zueinander aufweisen, der hier 1088 mm beträgt. Zu diesem Zwecke sind die zugeordneten beiden Stiel-Anschluss-Adapter 40 über jeweils als zweite Befestigungskörper-Befestigungsmittel bezeichnete Befestigungskörper-Bohrungen 87.2 derart über jeweils einen durch diese Befestigungskörper-Bohrungen 87.2 und durch eine zugeordnete Träger-Befestigungs-Bohrung 39 an dem Träger 24 befestigt, dass der Gesamt-Bohrungsabstand 122 zwischen der jeweiligen zweiten Befestigungskörper-Bohrung 87.2 des ersten Stiel-Anschluss-Adapters 40 von der jeweiligen zweiten Befestigungskörper-Bohrung 87.2 des zweiten Stiel-Anschluss-Adapters 40 um 112 mm kleiner ist als der dem System-Achs-Abstand 82 entsprechende Stiel-Anschlusskörper-Achsen-Abstand 120 der Stiel-Anschlusskörper-Achsen 86 des ersten und zweiten Stiel-Anschluss-Adapters 40 (siehe Figur 4). Dies ist dadurch erreicht, dass die Bolzen 64 durch Träger-Befestigungs-Bohrungen 39 des Trägers 24 hindurch gesteckt sind, die einen Gesamt-Bohrungsabstand von 1200 mm voneinander aufweisen. Mithin sind die betroffenen beiden Bolzen 64 durch zwei Träger-Befestigungs-Bohrungen 39 durchgesteckt, die, in der Richtung der jeweiligen Längsreihe 41.1, 41.2 betrachtet, um 12 Träger-Befestigungs-Bohrungen voneinander entfernt angeordnet sind. Die beiden Stiel-Anschluss-Adapter 40 bilden mit dem Träger 24 eine Stiel-Anschlussadapter-Befestigungs-Anordnung 121.

Mit dem Ziel, für die jeweilige örtliche Gegebenheit flexibel zu sein, insbesondere hinsichtlich Höhenverhältnisse und Neigungen, kann ist an jedem U-Profil-Träger 24 eine Träger-Anschlusseinrichtung 65 lösbar befestigt. Jeder Träger-Anschlusseinrichtung 65 ist gemäß einer ersten Alternative, die in Figur 1 gezeigt ist, unter Verwendung jeweils eines Anschlussrohrs 89 an jeweils einen Gerüststiel 72.2 angeschlossen, der mittels wenigstens eines Stiel-Anschluss-Adapters 40 an dem U-Profil-Träger 24 befestigt ist. In dem dem System-Achsabstand 82 entsprechenden Stiel-Anschlusskörper-Achsen-Abstand 120 von hier ebenfalls 1088 mm zu der Stiel-Achse 77.2 dieses Gerüststiels 72.2 ist jeweils ein weiterer Stiel-Anschluss-Adapter 40 an jedem Träger 24 befestigt. Auf dessen Rohverbinder 94 ist kein Stiel aufgesteckt. Allerdings ist an der Lochscheibe 78 des Stiel-Anschlusskörpers 85 dieses Anschluss-Adapters 40 und an der Lochscheibe 78 des den Gerüststiel 72.2 tragenden Stiel-Anschlusskörpers 85 des zugehörigen anderen Stiel-Anschluss-Adapters 40 ein Querriegel 73.1 mit seinen Anschlussköpfen 79 lösbar befestigt. Die parallelen Stiel-Anschlusskörper-Achsen 86 dieser beiden Stiel-Anschluss-Adapter 40 weisen ebenfalls den dem System-Achs-Abstand 82 von 1088 mm zueinander entsprechenden Stiel-Anschlusskörper-Achsen-Abstand 120 auf. Auch diese beiden Stiel-Anschluss-Adapter 40 bilden mit dem Träger 24 eine Stiel-Anschlussadapter-Befestigungs-Anordnung 121. Gemäß einer nicht gezeigten zweiten Alternative kann die Träger-Anschlusseinrichtung wahlweise direkt an dem U-Profil-Träger lösbar befestigt sein. Durch Auswählen der Träger-Befestigungs-Bohrungen 39 für die Verbolzung lässt sich die Lagerungsbedingung des U-Profil-Trägers 24 gelenkig oder biegesteif realisieren sowie die Höhenlage des U-Profil-Trägers 24 variieren, wenngleich in einem kleineren Umfang als bei der besagten ersten Alternative. An den U-Profil-Trägern 24 können also wahlweise Träger-Anschlusseinrichtungen 65 zum flexiblen unmittelbaren oder mittelbaren Abstützen und/oder Befestigen des jeweiligen U-Profil-Trägers 24 an dem nicht gezeigten Bauwerk, vorzugsweise lösbar, befestigt sein.

In den nach außen und oben offenen U-Profilen 31 der sich in einem Querabstand parallel zueinander erstreckenden U-Profil-Träger 24 sind längsseits nebeneinander liegende, sich senkrecht zu den U-Profil-Trägern 24 erstreckende Gerüstböden 44 mit ihren Einhängehaken 32 eingehängt. Die Einhängehaken 32, die im Ausführungsbeispiel jeweils als sogenannte U-Krallen gestaltet sind, sind an den schmalen Stirnseiten der Gerüstböden 44, vorzugsweise durch Schweißen, befestigt. Im Gegensatz zu sogenannten O-Krallen, die zum Einhängen in O-Profile wie einen runden Querschnitt aufweisende Gerüstrohre gestaltet und bestimmt sind, sind U-Krallen 32 zum Einhängen in U-Profile, insbesondere in die U-Profile 31, gestaltet und bestimmt. In dem gezeigten Ausführungsbeispiel sind an jeder schmalen Stirnseite jedes Gerüstbodens 44 zwei Einhängehaken 32 in einem Querabstand zueinander angeordnet. Jeder Einhängehaken 32 ist, in einer Richtung von der jeweiligen Lauf- und Arbeitsfläche des zugeordneten Gerüstbodens 44 weg betrachtet, also in Einbaustellung nach unten, sowie zu seinen beiden Seiten hin offen.

Es versteht sich, dass auch drei oder mehr parallele U-Profil-Träger 24 vorgesehen sein können, die jeweils in einem Querabstand zueinander angeordnet sein können. Dann können in das U-Profil 31 wenigstens eines U-Profil-Trägers 24, der in Querrichtung betrachtet, zwischen zwei anderen parallelen U-Profil-Trägern, also in Querrichtung betrachtet, innenliegend angeordnet ist, weitere Gerüstböden 44 mit ihren Einhängehaken 32 derart eingehängt sein, dass die Einhängehaken 32 von sich quer bzw. senkrecht von dem innenliegenden U-Profil-Träger 24 voneinander weg erstreckenden Gerüstböden 44 auf beiden Stützschenkeln 33.1, 33.2 des U-Profils 31 dieses innenliegenden U-Profil-Trägers 24 aufliegen.

Wenigstens ein Einhängehaken 32 der Einhängehaken 32 oder mehrere oder alle Einhängehaken 32 der Einhängehaken 32, sind mittels mehreren Aushebesicherungsvorrichtungen 70 gegen Ausheben, also gegen Aushängen nach oben, aus dem jeweiligen U-Profil 31 des jeweiligen U-Profil-Trägers 24 gesichert. Die Aushebesicherungsvorrichtungen 70 sind an dem U-Profil-Träger 24 lösbar befestigt.

Die Gestaltung der Stiel-Anschluss-Adapter 40, die jeweils gleich ausgebildet sind, ist nachfolgend mit Bezug auf die Figuren 5, 6.1, 6.2 und 6.3 am Beispiel eines Stiel-Anschluss-Adapters 40 näher beschrieben:
Jeder Stiel-Anschluss-Adapter 40 umfasst einen Befestigungskörper 90 und einen daran befestigten Stiel-Anschlusskörper 85.

Der Stiel-Anschlusskörper 85 erstreckt sich geradlinig entlang seiner Stiel-Anschlusskörper-Achse 86. Der Stiel-Anschlusskörper 85 weist ein sich von dem Befestigungskörper 90 weg erstreckendes Stiel-Anschlusskörper-Ende 91 auf. Der Stiel-Anschlusskörper 85 ist als ein Rohr 100 gestaltet, dessen Rohr-Achse 102 mit der Stiel-Anschlusskörper-Achse 86 fluchtet. An dem Rohr 100 ist eine an sich bekannte Lochscheibe 78 durch Schweißen befestigt, die den Außenumfang des Rohrs 100 vollständig umgreift. An der Lochscheibe 78 können andere Gerüstbauteile, wie Längsriegel, Querriegel oder Diagonalen, über Anschlussköpfe 79 mittels jeweils eines Keils 80 lösbar verriegelt werden. Dazu weist die Lochscheibe 78 in wiederum an sich bekannter Weise acht Durchgangslöcher 92.1, 92.2 auf, die in gleichen Umfangwinkeln von 45 Grad zueinander versetzt angeordnet sind. Die Lochscheibe 78 weist zu dem Befestigungskörper 90 einen Lochscheiben-Abstand 93 auf. Der Stiel-Anschlusskörper 85 weist einen Rohrverbinder 94 zum Aufstecken eines Stiels auf, dessen Rohrverbinder-Achse 95 mit der Stiel-Anschlusskörper-Achse 86 fluchtet und der sich in Richtung der Rohrverbinder-Achse 95 bis zu dem Stiel-Anschlusskörper-Ende 91 erstreckt. Der Rohrverbinder 94 weist einen Außendurchmesser auf, der geringfügig kleiner ist als ein Innendurchmesser der darauf aufsteckbaren Gerüststiele 72.1, 72.2.

Der Befestigungskörper 90 weist ein in Richtung von dem Stiel-Anschlusskörper-Ende 91 weg sowie zu sich voneinander weg weisenden Seiten offenes U-Profil 96 auf. Das U-Profil 96 weist zwei parallele U-Profil-Schenkel 97.1, 97.2 auf, die sich von einem Basiskörper 98 des U-Profils 96 in gleiche Richtungen von dem Stiel-Anschlusskörper-Ende 91 weg in Richtung ihrer freien U-Profil-Schenkel-Enden 99.1, 99.2 erstrecken. Die beiden U-Profil-Schenkel 97.1, 97.2 sind gleich gestaltet. Jeder U-Profil-Schenkel 97.1, 97.2 ist als eine rechteckförmige Platte ausgebildet. Jede Platte weist eine Platten-Breite 101 und eine Platten-Höhe auf, die größer ist als die Platten-Breite 101. Im gezeigten Ausführungsbeispiel beträgt die Platten-Breite 101 vorzugsweise 140 mm. Die Platten 97.1, 97.2 der beiden U- Profil-Schenkel erstrecken sich jeweils in einer PlattenEbene parallel zueinander. An der nach außen weisenden Außenflächen jedes U-Profil-Schenkels 97.1, 97.2 ist jeweils ein sich ausgehend von einer Unterfläche des Basiskörpers 98 parallel zu der Stiel-Anschlusskörper-Achse 86 in Richtung des jeweiligen U-Profil-Schenkel-Endes 99.1, 99.2 erstreckender Aussteifungskörper 105.1, 105.2 vorgesehen. Jeder Aussteifungskörper 105.1, 105.2 ist starr, vorzugsweise durch Schweißen, sowohl mit dem U-Profil-Schenkel 97.1, 97.2 als auch mit dem Basiskörper 98 verbunden.

Das U-Profil 96 ist symmetrisch zu einer die Stiel-Anschlusskörper-Achse 86 enthaltenden Mitten-Symmetrieebene 103 ausgebildet. Die beiden U-Profil-Schenkel 97.1, 97.2 weisen, in einer Richtung senkrecht zu der Stiel-Anschlusskörper-Achse 86 betrachtet, einen Schenkel-Abstand 104 zueinander auf. Der Schenkel-Abstand 104 ist geringfügig größer als der der Breite des Trägers entsprechende Querabstand 37 der beiden parallelen Seitenwände 36.1, 36.2 des Trägers 24. Wenn, wie im Ausführungsbeispiel, der beiden parallelen Seitenwände 36.1, 36.2 des Trägers 24 einen Querabstand 37 von 52 mm zueinander aufweisen, hat es sich als vorteilhaft herausgestellt, wenn der Schenkel-Abstand 104 der beiden U-Profil-Schenkel 97.1, 97.2 des U-Profils 96 des Befestigungskörpers 90 des Stiel-Anschlussadapters 40 56 mm beträgt.

Jeder U-Profil-Schenkel 97.1, 97.2 des Befestigungskörpers 90 weist vier Befestigungskörper-Befestigungsmittel 87.1, 87.2 in Form jeweils einer kreiszylindrischen Befestigungskörper-Bohrung auf. Die Bohrungsmittelpunkte 106.1, 106.2 der Befestigungskörper-Bohrungen 87.1, 87.2 bilden Befestigungskörper-Befestigungspositionen.

Die jeweiligen Bohrungsmittelpunkte 106.1 von zwei ersten Befestigungskörper-Bohrungen 87.1 der vier Befestigungskörper-Bohrungen 87.1, 87.2 sind auf einer gedachten ersten Gerade 107.1 und auch auf einer die gedachte erste Gerade 107.1 enthaltenden gedachten ersten Befestigungskörper-Befestigungspositions-Ebene 88.1 angeordnet, die sich jeweils parallel zu der Stiel-Anschlusskörper-Achse 86 und parallel zu der Stiel-Anschlusskörper-Achsen-Ebene 110 erstrecken. Die jeweiligen Bohrungsmittelpunkte 106.2 von zwei zweiten Befestigungskörper-Bohrungen 87.2, bei denen es sich um die beiden anderen Befestigungskörper-Bohrungen der vier Befestigungskörper-Bohrungen 87.1, 87.2 handelt, sind auf einer gedachten zweiten Gerade 107.2 und auch auf einer die gedachte zweite Gerade 107.2 enthaltenden gedachten zweiten Befestigungskörper-Befestigungspositions-Ebene 88.2 angeordnet, die sich jeweils parallel zu der Stiel-Anschlusskörper-Achse 86 und parallel zu der Stiel-Anschlusskörper-Achsen-Ebene 110 erstrecken. Die gedachte erste Gerade 107.1 und die gedachte zweite Gerade 107.2 weisen einen Abstand 108 zueinander auf, der 72 mm beträgt. Die gedachte erste Befestigungskörper-Befestigungspositions-Ebene 88.1 und die gedachte zweite Befestigungskörper-Befestigungspositions-Ebene 88.2 weisen ebenfalls einen Abstand 108 zueinander auf, der 72 mm beträgt. Die gedachte erste Befestigungskörper-Befestigungspositions-Ebene 88.1 und die gedachte zweite Befestigungskörper-Befestigungspositions-Ebene 88.2 weisen ebenfalls einen Abstand 108 zueinander auf, der 72 mm beträgt. Mit anderen Worten gesagt, weisen die oder die jeweilige erste Befestigungskörper-Befestigungsposition 106.1 und die oder die jeweilige zweite Befestigungskörper-Befestigungsposition 106.2 einen Befestigungspositions-Abstand 108 zueinander auf, der 72 mm beträgt. Eine gedachte Mitten-Ebene 109, die sich in der Mitte zwischen der gedachten ersten Gerade 107.1 und der gedachten zweiten Gerade 107.2 und parallel zu der ersten und zweiten Gerade 107.1, 107.2 erstreckt, weist zu einer sich dazu parallel erstreckenden und die Stiel-Anschlusskörper-Achse 86 enthaltenden Stiel-Anschlusskörper-Achsen-Ebene 110, in einer Richtung senkrecht zu der Mitten-Ebene 109 und senkrecht zu der Stiel-Anschlusskörper-Achse 86 betrachtet, einen Abstand 112 auf, der 20 mm beträgt. Die gedachte erste Befestigungskörper-Befestigungspositions-Ebene 88.1 weist zu der gedachten Mittenebene 109 einen ersten Abstand 114.1 auf, der 36 mm beträgt. Die gedachte zweite Befestigungskörper-Befestigungspositions-Ebene 88.2 weist zu der gedachten Mittenebene 109 einen zweiten Abstand 114.1 auf, der ebenfalls 36 mm beträgt. Die gedachte Mitten-Ebene 109 erstreckt sich jeweils in der Mitte zwischen der ersten Befestigungskörper-Befestigungsposition 106.1 und der zweiten Befestigungskörper-Befestigungsposition 106.2 und enthält jeweils einen gedachten Mittelpunkt 111. Die gedachte Mitten-Ebene 109 erstreckt sich parallel zu der die Stiel-Anschlusskörper-Achse 86 enthaltenden Stiel-Anschlusskörper-Achsen-Ebene 110. Die gedachte Mitten-Ebene 109 ist, in einer Richtung senkrecht zu der Mitten-Ebene 109 und senkrecht zu der Stiel-Anschlusskörper-Achse 86 betrachtet, in dem Abstand 112 versetzt angeordnet, der 20 mm beträgt.

Der Bohrungsmittelpunkt 106.1 der von dem Basiskörper 98 des U-Profils 96 weiter weg angeordneten ersten Befestigungsbohrung 87.1 der beiden ersten Befestigungsbohrungen 87.1, 87.2 und der Bohrungsmittelpunkt 106.2 der von dem Basiskörper 98 des U-Profils 96 weiter weg angeordneten zweiten Befestigungsbohrung 87.2 der beiden zweiten Befestigungsbohrungen 87.1, 87.2, sind auf einer gedachten dritten Geraden 113.1 senkrecht zu der Stiel-Anschlusskörper-Achse 86 bzw. senkrecht zu der Stiel-Anschlusskörper-Achsen-Ebene 110 angeordnet. Der Bohrungsmittelpunkt 106.1 der näher bei dem Basiskörper 98 des U-Profils 96 liegenden ersten Befestigungsbohrung 87.1 der beiden ersten Befestigungsbohrungen 87.1, 87.2 und der Bohrungsmittelpunkt 106.2 der näher bei dem Basiskörper 98 des U-Profils 96 liegenden angeordneten zweiten Befestigungsbohrung 87.2 der beiden zweiten Befestigungsbohrungen 87.2 sind auf einer gedachten vierten Geraden 113.2 senkrecht zu der Stiel-Anschlusskörper-Achse 86 bzw. senkrecht zu der Stiel-Anschlusskörper-Achsen-Ebene 110 angeordnet. Die gedachte vierte Gerade 113.2 erstreckt sich parallel zu der gedachten dritten Gerade 113.1. Die gedachte dritte Gerade 113.1 und die gedachte vierte Gerade 113.2 weisen einen vorzugsweise 42 mm betragenden Befestigungskörper-Befestigungsmittel-Abstand 142 zueinander auf. Dieser Befestigungskörper-Befestigungsmittel-Abstand 142 ist gleich groß wie der Abstand 42 der beiden gedachten Längsreihen 41.1 und 41.2, auf denen die Träger-Befestigungspositionen 115 ausbildende Bohrungsmittelpunkte der Träger-Befestigungs-Bohrungen 39 des Trägers 24 angeordnet sind.

Da die beiden U-Profil-Schenkel 97.1, 97.2 des U-Profils 96 gleich gestaltet sind, sind auch die darin jeweils angebrachten Befestigungskörper-Bohrungen 87.1, 87.2 gleich gestaltet und sind auch deren Bohrungsmittelpunkte 106.1, 106.2 entsprechend ausgebildet. Dadurch erstrecken sich die durch die Bohrungsmittelpunkte 106.1, 106.2 der korrespondierenden Befestigungskörper-Bohrungen 87.1, 87.2 der beiden U-Profil-Schenkel 97.1, 97.2 erstreckenden Bohrungsachsen der Befestigungskörper-Bohrungen 87.1, 87.2 des Befestigungskörpers 90 parallel zueinander.

Bei jedem U- Profil-Schenkel 97.1, 97.2 des U-Profils 96 sind die Bohrungsmittelpunkte 106.1 der jeweiligen beiden ersten Befestigungskörper-Bohrungen 87.1, in einer ersten Abstands-Richtung 116.1 senkrecht zu der die Stiel-Anschlusskörper-Achse 86 enthaltenden Mitten-Ebene 109 des U-Profils 96 und auch senkrecht zu der Stiel-Anschlusskörper-Achsen-Ebene 110 betrachtet, in einem ersten Abstand 117 zu der Stiel-Anschlusskörper-Achsen-Ebene angeordnet, der 16 mm beträgt.

Im Unterschied dazu sind bei jedem U- Profil-Schenkel 97.1, 97.2 des U-Profils 96 die Bohrungsmittelpunkte 106.2 der jeweiligen beiden zweiten Befestigungskörper-Bohrungen 87.2, in einer zu der ersten Abstands-Richtung 116.1 entgegengesetzten zweiten Abstands-Richtung 116.2 senkrecht zu der besagten Stiel-Anschlusskörper-Achsen-Ebene 110 betrachtet, in einem zweiten Abstand 118 zu der Stiel-Anschlusskörper-Achsen-Ebene 110 angeordnet, der 56 mm beträgt.

Daraus folgt, dass je nach dem, über welche Befestigungskörper-Bohrungs-Paarungen, also entweder über die jeweiligen beiden ersten Befestigungskörper-Bohrungen 87.1 des jeweiligen U-Profil-Schenkels 97.1, 97.2 des U-Profils 96 oder über die jeweiligen beiden zweiten Befestigungskörper-Bohrungen 87.2 des jeweiligen U-Profil-Schenkels 97.1, 97.2 des U-Profils 96, der Stiel-Anschluss-Adapter 40 mittels der Bolzen 64 an den gewünschten Träger-Befestigungs-Bohrungen 39 befestigt wird, ein entsprechender Versatz der Stiel-Anschlusskörper-Achse 86 zu den gewählten Befestigungskörper-Bohrungen 87.1 bzw. 87.2 um entweder 16 mm oder um 56 mm erreicht wird.

Bei jedem U-Profil-Schenkel 97.1, 97.2 des U-Profils 96 sind die jeweiligen ersten Befestigungskörper-Bohrungen 87.1 einem ersten schmalen Befestigungskörper-Teil 119.1 des Befestigungskörpers 90 zugeordnet, der, in der ersten Abstandsrichtung 116.1 senkrecht zu der Stiel-Anschlusskörper-Achsen-Ebene 110 betrachtet, über die Stiel-Anschlusskörper-Achsen-Ebene 110 hinaus steht. Außerdem sind bei jedem U-Profil-Schenkel 97.1, 97.2 des U-Profils 96 die jeweiligen zweiten Befestigungskörper-Bohrungen 87.2 einem zweiten breiten Befestigungskörper-Teil 119.2 des Befestigungskörpers 90 zugeordnet, der, in der ersten Abstandsrichtung 116.1 senkrecht zu der Stiel-Anschlusskörper-Achsen-Ebene 110 betrachtet, über die Stiel-Anschlusskörper-Achsen-Ebene 110 hinaus steht.

Erfindungsgemäß können nun jeweils zwei gleiche Stiel-Anschluss-Adapter 40 zum lösbaren Befestigen von Stielen für ein Gerüst eines Gerüstsystems, vorzugsweise eines Modul-Gerüstsystems, insbesondere der Anmelderin, deren parallele Stiel-Achsen in System-Achsabständen des Gerüstsystems zueinander anordenbar sind oder anzuordnen sind oder, allgemeiner ausgedrückt, zur Bildung einer Stiel-Anschluss-Adapter-Anordnung, bei welcher die beiden parallelen Stiel-Anschlusskörper-Achsen 86 der beiden Stiel-Anschlusskörper 85 dieser beiden Stiel-Anschluss-Adapter 40 in System-Achsabständen des Gerüstsystems zueinander anordenbar sind oder anzuordnen sind, an jeweils einer anderen Träger-Befestigungsposition 115 der Träger-Befestigungspositionen 115 des Trägers 24, wahlweise wie folgt lösbar befestigt werden bzw. sein:
a)
   über das erste oder die ersten Befestigungskörper-Befestigungsmittel 87.1 des ersten Stiel-Anschluss-Adapters 40 und über das erste oder die ersten Befestigungskörper-Befestigungsmittel 87.1 des zweiten Stiel-Anschluss-Adapters 40 derart, dass die Stiel-Anschlusskörper-Achse 86 des ersten Stiel-Anschluss-Adapters 40 und die sich dazu parallel erstreckende Stiel-Anschlusskörper-Achse 86 des zweiten Stiel-Anschluss-Adapters 40 einen Stiel-Anschlusskörper-Achsen-Abstand zueinander aufweisen, der um 32 mm größer oder um 32 mm kleiner ist als ein Befestigungspositions-Abstand der ersten Befestigungskörper-Befestigungsposition 106.1 des ersten Befestigungskörper-Befestigungsmittels 87.1 des ersten Stiel-Anschluss-Adapters 40 von der ersten Befestigungskörper-Befestigungsposition 106.1 des ersten Befestigungskörper-Befestigungsmittels 87.1 des zweiten Stiel-Anschluss-Adapters 40, oder;
b)
   über das zweite Befestigungskörper-Befestigungsmittel 87.2 des ersten Stiel-Anschluss-Adapters 40 und über das zweite Befestigungskörper-Befestigungsmittel 87.2 des zweiten Stiel-Anschluss-Adapters 40 derart, dass die Stiel-Anschlusskörper-Achse 86 des ersten Stiel-Anschluss-Adapters 40 und die sich dazu parallel erstreckende Stiel-Anschlusskörper-Achse 86 des zweiten Stiel-Anschluss-Adapters 40 einen Stiel-Anschlusskörper-Achsen-Abstand zueinander aufweisen, der um 112 mm größer oder um 112 mm kleiner ist als ein Befestigungspositions-Abstand der zweiten Befestigungskörper-Befestigungsposition 106.2 des zweiten Befestigungskörper-Befestigungsmittels 87.2 des ersten Stiel-Anschluss-Adapters 40 von der zweiten Befestigungskörper-Befestigungsposition 106.2 des zweiten Befestigungskörper-Befestigungsmittels 87.2 des zweiten Stiel-Anschluss-Adapters 40,
   oder;
c)
   über das erste Befestigungskörper-Befestigungsmittel 87.1 des ersten Stiel-Anschluss-Adapters 40 und über das zweite Befestigungskörper-Befestigungsmittel 87.2 des zweiten Stiel-Anschluss-Adapters 40 derart, dass die Stiel-Anschlusskörper-Achse 86 des ersten Stiel-Anschluss-Adapters 40 und die sich dazu parallel erstreckende Stiel-Anschlusskörper-Achse 86 des zweiten Stiel-Anschluss-Adapters 40 einen Stiel-Anschlusskörper-Achsen-Abstand zueinander aufweisen, der um 72 mm größer oder um 72 mm kleiner ist als ein Befestigungspositions-Abstand der ersten Befestigungskörper-Befestigungsposition 106.1 des ersten Befestigungskörper-Befestigungsmittels 87.1 des ersten Stiel-Anschluss-Adapters 40 von der zweiten Befestigungskörper-Befestigungsposition 106.2 des zweiten Befestigungskörper-Befestigungsmittels 87.2 des zweiten Stiel-Anschluss-Adapters 40,
   oder
   über das erste Befestigungskörper-Befestigungsmittel 87.1 des zweiten Stiel-Anschluss-Adapters 40 und über das zweite Befestigungskörper-Befestigungsmittel 87.2 des ersten Stiel-Anschluss-Adapters 40 derart, dass die Stiel-Anschlusskörper-Achse 86 des ersten Stiel-Anschluss-Adapters 40 und die sich dazu parallel erstreckende Stiel-Anschlusskörper-Achse 86 des zweiten Stiel-Anschluss-Adapters 40 einen Stiel-Anschlusskörper-Achsen-Abstand zueinander aufweisen, der um 72 mm größer oder um 72 mm kleiner ist als ein Befestigungspositions-Abstand der zweiten Befestigungskörper-Befestigungsposition 106.2 des zweiten Befestigungskörper-Befestigungsmittels 87.2 des ersten Stiel-Anschluss-Adapters 40 von der ersten Befestigungskörper-Befestigungsposition 106.1 des ersten Befestigungskörper-Befestigungsmittels 87.1 des zweiten Stiel-Anschluss-Adapters 40,
   oder;
d)
   über das erste Befestigungskörper-Befestigungsmittel 87.1 des ersten Stiel-Anschluss-Adapters 40 und über das zweite Befestigungskörper-Befestigungsmittel 87.2 des zweiten Stiel-Anschluss-Adapters 40 derart, dass die Stiel-Anschlusskörper-Achse 86 des ersten Stiel-Anschluss-Adapters 40 und die sich dazu parallel erstreckende Stiel-Anschlusskörper-Achse 86 des zweiten Stiel-Anschluss-Adapters 40 einen Stiel-Anschlusskörper-Achsen-Abstand zueinander aufweisen, der um 40 mm größer oder um 40 mm kleiner ist als ein Befestigungspositions-Abstand der ersten Befestigungskörper-Befestigungsposition 106.1 des ersten Befestigungskörper-Befestigungsmittels 87.1 des ersten Stiel-Anschluss-Adapters 40 von der zweiten Befestigungskörper-Befestigungsposition 106.2 des zweiten Befestigungskörper-Befestigungsmittels 87.2 des zweiten Stiel-Anschluss-Adapters,
   oder
   über das erste Befestigungskörper-Befestigungsmittel 87.1 des zweiten Stiel-Anschluss-Adapters 40 und über das zweite Befestigungskörper-Befestigungsmittel 87.2 des ersten Stiel-Anschluss-Adapters 40 derart, dass die Stiel-Anschlusskörper-Achse 86 des ersten Stiel-Anschluss-Adapters 40 und die sich dazu parallel erstreckende Stiel-Anschlusskörper-Achse 86 des zweiten Stiel-Anschluss-Adapters 40 einen Stiel-Anschlusskörper-Achsen-Abstand zueinander aufweisen, der um 40 mm größer oder um 40 mm kleiner ist als ein Befestigungspositions-Abstand der zweiten Befestigungskörper-Befestigungsposition 106.2 des zweiten Befestigungskörper-Befestigungsmittels 87.2 des ersten Stiel-Anschluss-Adapters 40 von der ersten Befestigungskörper-Befestigungsposition 106.1 des ersten Befestigungskörper-Befestigungsmittels 87.1 des zweiten Stiel-Anschluss-Adapters 40.

Diese Kombinationen von Stiel-Anschluss-Adapter-Befestigungs-Anordnungen von jeweils zwei gleichen Stiel-Anschluss-Adaptern 40, 40 an dem Träger 24 können, insbesondere in der Praxis von einem nicht gezeigten Monteur, abhängig von dem jeweils gewünschten bzw. erforderlichen Stiel-Anschlusskörper-Achsen-Abstand ihrer beiden Stiel-Anschlusskörper-Achsen 86, 86 ganz einfach verwirklicht werden, indem die beiden Stiel-Anschluss-Adapter 40, 40 derart an dem Träger 24 befestigt werden, dass sich die breiten Befestigungskörper-Teile 119.2. 119.2 der Befestigungskörper 90, 90 der beiden Stiel-Anschluss-Adapter 40, 40 im montierten Zustand entweder in die gleiche Richtung erstrecken oder in entgegengesetzte Richtungen voneinander weg erstrecken oder in entgegengesetzte Richtungen aufeinander zu erstrecken, und dass die beiden Stiel-Anschluss-Adapter 40, 40 derart an dem Träger 24 befestigt werden, dass ein erster Stiel-Anschluss-Adapter 40 dieser beiden Stiel-Anschluss-Adapter 40, 40 über seine ersten Befestigungskörper-Befestigungsmittel 87.1 oder über seine zweiten Befestigungskörper-Befestigungsmittel 87.2 über ein erstes Träger-Befestigungsmittel 39 an dem Träger 24 befestigt wird und dass ein zweiter Stiel-Anschluss-Adapter 40 dieser beiden Stiel-Anschluss-Adapter 40, 40 über seine ersten Befestigungskörper-Befestigungsmittel 87.1 oder über seine zweiten Befestigungskörper-Befestigungsmittel 87.2 über ein anderes zweites Träger-Befestigungsmittel 39 in dem gewünschten bzw. erforderlichen Abstand von dem ersten Träger-Befestigungsmittel 39 an dem Träger 24 befestigt wird.

In den Figuren 7 bis 9 sind Ausführungsbeispiele für einige Stiel-Anschluss-Adapter-Befestigungs-Anordnungen 121; 121.1, 121.2, 121.3, 121.4, 121.5, 121.6, 121.7, 121.8, 121.9 von jeweils zwei gleichen Stiel-Anschluss-Adaptern 40; 40.1, 40.2, 40.3, 40.4, 40.5, 40.6, 40.7, 40.8, 40.9 an dem Träger 24 gezeigt.

Bei der in Figur 7 links außen gezeigten ersten Stiel-Anschluss-Adapter-Befestigungs-Anordnung 121.1 sind ein erster Stiel-Anschluss-Adapter 40.1 und ein gleicher zweiter Stiel-Anschluss-Adapter 40.2 derart an einem Träger 24 befestigt, dass ihre breiten Befestigungskörper-Teile 119.1, 119.2 in entgegengesetzte Richtungen voneinander weg weisen und dass die beiden Stiel-Anschluss-Adapter 40.1, 40.2 jeweils über ihre jeweiligen zweiten Befestigungskörper-Bohrungen 87.2 mittels jeweils eines Bolzens 64 an zugeordneten Träger-Befestigungs-Bohrungen 39 befestigt sind, die, in der Richtung ihrer jeweiligen Längsreihen 41.1, 41.2 betrachtet, 12 Träger-Befestigungs-Bohrungen 39 zueinander versetzt angeordnet sind, die also einen ersten Gesamt-Bohrungs-abstand 122.1 von 12 x 100 mm = 1200 mm zueinander aufweisen. Dadurch weisen die beiden Stiel-Anschlusskörper-Achsen 86 des ersten Stiel-Anschluss-Adapters 40.1, und des zweiten Stiel-Anschluss-Adapters 40.1 einen ersten Stiel-Anschlusskörper-Achsen-Abstand 120.1 zueinander auf, der 1088 mm beträgt.

Der in Figur 7 gezeigte Träger unterscheidet sich von jedem der in Figur 1 gezeigten Träger 24 ausschließlich durch eine kürzere Träger-Länge und durch eine entsprechend geringe Anzahl von Träger-Befestigungs-Bohrungen 39. Der Einfachheit halber ist deshalb dieser Träger ebenfalls mit dem Bezugszeichen 24 versehen.

An der Lochscheibe 78 des ersten Stiel-Anschluss-Adapters 40.1 und an der Lochscheibe 78 des zweiten Stiel-Anschluss-Adapters 40.2 ist ein Gerüstriegel 73.1 über seine Anschlussköpfe 79 mittels jeweils eines Keils 80 lösbar festgelegt. Die Länge dieses Gerüstriegels 73.1 ist auf einen ersten Stiel-Achsen-Abstand angepasst gestaltet, der 1088 mm beträgt. Auf den Rohrverbinder 94 des Stiel-Anschlusskörpers 85 des zweiten Stiel-Anschluss-Adapters 40.2 ist ein kurzer Gerüststiel 72.2 aufgesteckt, der mit zwei Lochscheiben 78 ausgestattet ist. Diese beiden Lochscheiben 78 weisen zueinander einen Rasterabstand von 50 cm auf. Die untere Lochscheibe 78 der beiden Lochscheiben 78. 78 weist von der Lochscheibe 78 des zweiten Stiel-Anschlussadapters 40.2 ebenfalls einen Rasterabstand von 50 cm auf. An der Lochscheibe 78 des ersten Stiel-Anschluss-Adapters 40.1 und an der oberen Lochscheibe 78 des kurzen Gerüststiels 72.2 ist eine Diagonale 76.1 über deren Anschlussköpfe mittels jeweils eines Keils 80 lösbar festgelegt.

An demselben Träger 24 sind auch noch zwei weitere Stiel-Anschluss-Adapter befestigt, nämlich ein dritter Stiel-Anschluss-Adapter 40.3 und ein vierter Stiel-Anschluss-Adapter 40.4.

Der dritte Stiel-Anschluss-Adapter 40.3 bildet mit dem zweiten Stiel-Anschluss-Adapter 40.2 eine zweite Stiel-Anschluss-Adapter-Befestigungs-Anordnung 121.2. Ein dritte Stiel-Anschluss-Adapter 40.3 ist derart an dem Träger 24 befestigt, dass dessen breiter Befestigungskörper-Teil 119.2 in die gleiche Richtung weist, wie der breite Befestigungskörper-Teil 119.2 des zweiten Stiel-Anschluss-Adapters 40.2 und dass der dritte Stiel-Anschluss-Adapter 40.3 über seine jeweiligen zweiten Befestigungskörper-Bohrungen 87.2 mittels Bolzen 64 an zugeordneten Träger-Befestigungs-Bohrungen 39 befestigt ist, die um 10 Träger-Befestigungs-Bohrungen 39 zu denjenigen Träger-Befestigungs-Bohrungen 39 versetzt angeordnet sind, an denen die zweiten Befestigungskörper-Bohrungen 87.2 des zweiten Stiel-Anschluss-Adapters 40.2 mittels Bolzen 64 befestigt sind. Diese Träger-Befestigungs-Bohrungen 39 weisen also einen zweiten Gesamt-Bohrungsabstand 122.2 von 10 x 100 mm = 1000 mm zueinander auf. Dadurch weisen die beiden Stiel-Anschlusskörper-Achsen 86 des zweiten Stiel-Anschluss-Adapter 40.2 und des dritten Stiel-Anschluss-Adapters 40.3 einen zweiten Stiel-Anschlusskörper-Achsen-Abstand 120.2 zueinander auf, der ebenfalls 1000 mm beträgt.

Ein vierter Stiel-Anschluss-Adapter 40.4 bildet mit dem dritten Stiel-Anschluss-Adapter 40.3 eine dritte Stiel-Anschluss-Adapter-Befestigungs-Anordnung 121.3. Der vierte Stiel-Anschluss-Adapter 40.4 ist wiederum derart an dem Träger 24 befestigt, dass dessen breiter Befestigungskörper-Teil 119.2 in die gleiche Richtung weist, wie der breite Befestigungskörper-Teil 119.2 des dritten Stiel-Anschluss-Adapters 40.3 und dass auch der vierte Stiel-Anschluss-Adapter 40.4 über seine jeweiligen zweiten Befestigungskörper-Bohrungen 87.2 mittels Bolzen 64 an zugeordneten Träger-Befestigungs-Bohrungen 39 befestigt ist, die um 10 Träger-Befestigungs-Bohrungen 39 zu denjenigen Träger-Befestigungs-Bohrungen 39 versetzt angeordnet sind, an denen die zweiten Befestigungskörper-Bohrungen 87.2 des dritten Stiel-Anschluss-Adapters 40.3 mittels Bolzen 64 befestigt sind. Diese Träger-Befestigungs-Bohrungen 39 weisen also ebenfalls einen dritten Gesamt-Bohrungsabstand 122.3 von 10 x 100 mm = 1000 mm zueinander auf. Dadurch weisen die beiden Stiel-Anschlusskörper-Achsen 86 des dritten Stiel-Anschluss-Adapters 40.3 und des vierten Stiel-Anschluss-Adapters 40.4 einen dritten Stiel-Anschlusskörper-Achsen-Abstand 120.4 zueinander auf, der ebenfalls 1000 mm beträgt.

In Figur 8 sind weitere Stiel-Anschluss-Adapter-Befestigungs-Anordnungen 121.4, 121.5, 121.6 von an einem weiteren Träger 24 befestigten Stiel-Anschluss-Adaptern 40.5, 40.6, 40.7 gezeigt. Dieser weitere Träger unterscheidet sich von dem in Figur 7 gezeigten Träger 24 nur durch eine größere Träger-Länge und durch eine entsprechend größere Anzahl von Träger-Befestigungs-Bohrungen 39. Der Einfachheit halber ist deshalb dieser Träger ebenfalls mit dem Bezugszeichen 24 versehen.

Die in Figur 8 links außen gezeigte vierte Stiel-Anschluss-Adapter-Befestigungs-Anordnung 121.4 ist gleich gestaltet und gleich angeordnet und montiert, wie die in Figur 7 links außen gezeigte erste Stiel-Anschluss-Adapter-Befestigungs-Anordnung 121.1. Der besseren Unterscheidbarkeit halber sind bei der vierten Stiel-Anschluss-Adapter-Befestigungs-Anordnung 121.4 die beiden Stiel-Anschluss-Adapter 40 als fünfter Stiel-Anschluss-Adapter 40.5 und als sechster Stiel-Anschluss-Adapter 40.6 bezeichnet. Dort ist ein vierter Gesamt-Bohrungsabstand 122.5 verwirklicht, der gleich groß ist wie der erste Gesamt-Bohrungsabstand 122.1.

An demselben Träger 24 sind auch noch zwei weitere Stiel-Anschluss-Adapter befestigt, nämlich ein siebter Stiel-Anschluss-Adapter 40.7 und ein achter Stiel-Anschluss-Adapter 40.8.

Der siebte Stiel-Anschluss-Adapter 40.7 bildet mit dem sechsten Stiel-Anschluss-Adapter 40.6 eine fünfte Stiel-Anschluss-Adapter-Befestigungs-Anordnung 121.5. Der siebte Stiel-Anschluss-Adapter 40.7 ist derart an dem Träger 24 befestigt, dass dessen breiter Befestigungskörper-Teil 119.2 in die gleiche Richtung weist, wie der breite Befestigungskörper-Teil 119.2 des sechsten Stiel-Anschluss-Adapters 40.6 und dass der siebte Stiel-Anschluss-Adapter 40.7 über seine jeweiligen ersten Befestigungskörper-Bohrungen 87.1 mittels Bolzen 64 an zugeordneten Träger-Befestigungs-Bohrungen 39 befestigt ist, die um 15 Träger-Befestigungs-Bohrungen 39 zu denjenigen Träger-Befestigungs-Bohrungen 39 versetzt angeordnet sind, an denen die zweiten Befestigungskörper-Bohrungen 87.2 des sechsten Stiel-Anschluss-Adapters 40.6 mittels Bolzen 64 befestigt sind. Diese Träger-Befestigungs-Bohrungen 39 weisen also einen fünften Gesamt-Bohrungsabstand 122.5 von 15 x 100 mm = 1500 mm zueinander auf. Dadurch weisen die beiden Stiel-Anschlusskörper-Achsen 86 des sechsten Stiel-Anschluss-Adapters 40.6 und des siebten Stiel-Anschluss-Adapters 40.7 einen fünften Stiel-Anschlusskörper-Achsen-Abstand 120.5 zueinander auf, der 1572 mm beträgt.

Der achte Stiel-Anschluss-Adapter 40.8 bildet mit dem siebten Stiel-Anschluss-Adapter 40.7 eine sechste Stiel-Anschluss-Adapter-Befestigungs-Anordnung 121.6. Der achte Stiel-Anschluss-Adapter 40.8 ist wiederum derart an dem Träger 24 befestigt, dass dessen breiter Befestigungskörper-Teil 119.2 in die gleiche Richtung weist, wie der breite Befestigungskörper-Teil 119.2 des siebten Stiel-Anschluss-Adapters 40.7 und dass auch der achte Stiel-Anschluss-Adapter 40.8 über seine jeweiligen ersten Befestigungskörper-Bohrungen 87.1 mittels Bolzen 64 an zugeordneten Träger-Befestigungs-Bohrungen 39 befestigt ist, die um 10 Träger-Befestigungs-Bohrungen 39 zu denjenigen Träger-Befestigungs-Bohrungen 39 versetzt angeordnet sind, an denen die ersten Befestigungskörper-Bohrungen 87.1 des siebten Stiel-Anschluss-Adapters 40.7 mittels Bolzen 64 befestigt sind. Diese Träger-Befestigungs-Bohrungen 39 weisen also ebenfalls einen sechsten Gesamt-Bohrungsabstand 122.6 von 10 x 100 mm = 1000 mm zueinander auf. Dadurch weisen die beiden Stiel-Anschlusskörper-Achsen 86 des siebten Stiel-Anschluss-Adapters 40.7 und des achten Stiel-Anschluss-Adapters 40.8 einen sechsten Stiel-Anschlusskörper-Achsen-Abstand 120.6 zueinander auf, der ebenfalls 1000 mm beträgt.

In Figur 9 sind weitere Stiel-Anschluss-Adapter-Befestigungs-Anordnungen 121.7, 121.8, 128.9 von an einem weiteren Träger befestigten Stiel-Anschluss-Adaptern 40.9, 40.10, 40.11, 40.12 gezeigt. Dieser weitere Träger unterscheidet sich von dem in Figur 8 gezeigten Träger 24 nur durch eine kleinere Träger-Länge und durch eine entsprechend kleinere Anzahl von Träger-Befestigungs-Bohrungen 39. Der Einfachheit halber ist deshalb auch dieser Träger 24 ebenfalls mit dem Bezugszeichen 24 versehen.

Bei der in Figur 9 links außen gezeigten siebten Stiel-Anschluss-Adapter-Befestigungs-Anordnung 121.4 sind der neunte Stiel-Anschluss-Adapter 40.9 und der zehnte Stiel-Anschluss-Adapter 40.10 derart an dem Träger 24 befestigt, dass ihre breiten Befestigungskörper-Teile 119.2 in entgegengesetzte Richtungen voneinander weg weisen und dass die beiden Stiel-Anschluss-Adapter 40.9 und 40.10 jeweils über ihre jeweiligen ersten Befestigungskörper-Bohrungen 87.1 mittels jeweils eines Bolzens 64 an zugeordneten Träger-Befestigungs-Bohrungen 39 befestigt sind, die, in der Richtung ihrer jeweiligen Längsreihen 41.1, 41.2 betrachtet, 7 Träger-Befestigungs-Bohrungen 39 zueinander versetzt angeordnet sind, die also einen siebten Gesamt-Bohrungsabstand 122.7 von 7 x 100 mm = 700 mm zueinander aufweisen. Dadurch weisen die beiden Stiel-Anschlusskörper-Achsen 86 des neunten Stiel-Anschluss-Adapters 40.9 und des zehnten Stiel-Anschluss-Adapters 40.10 einen siebten Stiel-Anschlusskörper-Achsen-Abstand 120.7 zueinander auf, der 732 mm beträgt.

An der Lochscheibe 78 des neunten Stiel-Anschluss-Adapters 40.9 und an der Lochscheibe 78 des zehnten Stiel-Anschluss-Adapters 40.10 ist ein Gerüstriegel 73.2 über seine Anschlussköpfe 79 mittels jeweils eines Keils 80 lösbar festgelegt. Die Länge dieses Gerüstriegels 73.2 ist auf einen ersten Stiel-Achsen-Abstand angepasst gestaltet, der 732 mm beträgt. Auf den Rohrverbinder 94 des Stiel-Anschlusskörpers 85 des zehnten Stiel-Anschluss-Adapters 40.10 ist ein kurzer Gerüststiel 72.2 aufgesteckt, der gleich gestaltet ist, wie der kurze Gerüststiel 72.2 der in Figur 7 gezeigten ersten Stiel-Anschluss-Adapter-Befestigungs-Anordnung 121.1. An der Lochscheibe 78 des neunten Stiel-Anschluss-Adapters 40.9 und an der oberen Lochscheibe 78 des kurzen Gerüststiels 72.2 ist eine Diagonale 76.3 über deren Anschlussköpfe mittels jeweils eines Keils 80 lösbar festgelegt.

An demselben Träger 24 sind auch noch zwei weitere Stiel-Anschluss-Adapter befestigt, nämlich ein elfter Stiel-Anschluss-Adapter 40.11 und ein zwölfter Stiel-Anschluss-Adapter 40.12.

Der elfte Stiel-Anschluss-Adapter 40.11 bildet mit dem zehnten Stiel-Anschluss-Adapter 40.10 eine achte Stiel-Anschluss-Adapter-Befestigungs-Anordnung. 121.8. Der elfte Stiel-Anschluss-Adapter 40.11 ist derart an dem Träger 24 befestigt, dass dessen breiter Befestigungskörper-Teil 119.2 in die gleiche Richtung weist, wie der breite Befestigungskörper-Teil 119.2 des zehnten Stiel-Anschluss-Adapters 40.10 und dass der elfte Stiel-Anschluss-Adapter 40.11 über seine jeweiligen ersten Befestigungskörper-Bohrungen 87.1 mittels Bolzen 64 an zugeordneten Träger-Befestigungs-Bohrungen 39 befestigt ist, die um 10 Träger-Befestigungs-Bohrungen 39 zu denjenigen Träger-Befestigungs-Bohrungen 39 versetzt angeordnet sind, an denen die ersten Befestigungskörper-Bohrungen 87.1 des zehnten Stiel-Anschluss-Adapters 40.10 mittels Bolzen 64 befestigt sind. Diese Träger-Befestigungs-Bohrungen 39 weisen also einen achten Gesamt-Bohrungsabstand 122.8 von 10 x 100 mm = 1000 mm zueinander auf. Dadurch weisen die beiden Stiel-Anschlusskörper-Achsen 86 des zehnten Stiel-Anschluss-Adapters 40.10 und des elften Stiel-Anschluss-Adapters 40.11 einen achten Stiel-Anschlusskörper-Achsen-Abstand 120.8 zueinander auf, der ebenfalls 1000 mm beträgt.

Der zwölfte Stiel-Anschluss-Adapter 40.12 bildet mit dem elften Stiel-Anschluss-Adapter 40.11 eine neunte Stiel-Anschluss-Adapter-Befestigungs-Anordnung 121.9. Der zwölfte Stiel-Anschluss-Adapter 40.12 ist wiederum derart an dem Träger 24 befestigt, dass dessen breiter Befestigungskörper-Teil 119.2 in die gleiche Richtung weist, wie der breite Befestigungskörper-Teil 119.2 des elften Stiel-Anschluss-Adapters 40.11 und dass auch der zwölfte Stiel-Anschluss-Adapter 40.12 über seine jeweiligen ersten Befestigungskörper-Bohrungen 87.1 mittels Bolzen 64 an zugeordneten Träger-Befestigungs-Bohrungen 39 befestigt ist, die um 10 Träger-Befestigungs-Bohrungen 39 zu denjenigen Träger-Befestigungs-Bohrungen 39 versetzt angeordnet sind, an denen die ersten Befestigungskörper-Bohrungen 87.1 des elften Stiel-Anschluss-Adapters 40.11 mittels Bolzen 64 befestigt sind. Diese Träger-Befestigungs-Bohrungen 39 weisen also ebenfalls einen neunten Gesamt-Bohrungsabstand 122.9 von 10 x 100 mm = 1000 mm zueinander auf. Dadurch weisen die beiden Stiel-Anschlusskörper-Achsen 86 des elften Stiel-Anschluss-Adapters 40.11 und des zwölften Stiel-Anschluss-Adapters 40.12 einen neunten Stiel-Anschlusskörper-Achsen-Abstand 120.9 zueinander auf, der ebenfalls 1000 mm beträgt.

### BEZUGSZEICHENLISTE

- 20: Gerüst/Hängegerüst
- 21.1: Aufhänge-Vorrichtung
- 21.2: Aufhänge-Vorrichtung
- 22: Tragvorrichtung
- 23: Befestigungsvorrichtung/Aufhänge-Schuh
- 24: Träger/U-Profil-Träger
- 24.1: Träger/U-Profil-Träger
- 24.2: Träger/U-Profil-Träger
- 25: Gewindestab
- 26: Gewindestab-Ende
- 27: Auflageplatte
- 28.1: (erste) Seitenplatte
- 28.2: (zweite) Seitenplatte
- 29: Tragplatte
- 30: Aufnahmeraum
- 31: U-Profil von 24
- 32: Einhängehaken/U-Kralle
- 33.1: (erster) Stützschenkel
- 33.2: (zweiter) Stützschenkel
- 34: U-Profil-Träger-Längsachse
- 35: Unterwand von 24
- 36.1: (erste) Seitenwand von 24
- 36.2: (zweite) Seitenwand von 24
- 37: Querabstand/Seitenwand-Abstand/Breite von 24
- 38: Querwand von 24
- 39: Träger-Befestigungsm ittel/Träger-Befestigungs-Bohrung
- 40: Stiel-Anschluss-Adapter
- 40.1: Stiel-Anschluss-Adapter
- 40.2: Stiel-Anschluss-Adapter
- 40.3: Stiel-Anschluss-Adapter
- 40.4: Stiel-Anschluss-Adapter
- 40.5: Stiel-Anschluss-Adapter
- 40.6: Stiel-Anschluss-Adapter
- 40.7: Stiel-Anschluss-Adapter
- 40.8: Stiel-Anschluss-Adapter
- 40.9: Stiel-Anschluss-Adapter
- 40.10: Stiel-Anschluss-Adapter
- 40.11: Stiel-Anschluss-Adapter
- 40.12: Stiel-Anschluss-Adapter
- 41.1: (erste) Längsreihe
- 41.2: (zweite) Längsreihe
- 42: (Höhen-)Abstand
- 43: Träger-Befestigungspositions-Abstand/Bohrungs-Abstand
- 44: Gerüstboden
- 45: Hohlprofil von 24
- 46: Längsmittelebene von 24
- 47: Hohlprofil-Breite
- 48: Hohlprofil-Höhe
- 49: Längsmittelebene von 31
- 50.1: Auflagerand von 33.1
- 50.2: Auflagerand von 33.2
- 51: Führungs- und Befestigungs-Nut
- 52: Längsachse von 51
- 53.1: (erster) Nut-Hintergreif-Steg
- 53.2: (zweiter) Nut-Hintergreif-Steg
- 54.1: Ende von 53.1
- 54.2: Ende von 53.2
- 55: Längs-Schlitz
- 56: Verriegelungsraum
- 58: Führungsnut
- 59: U-Profil-Träger-Höhe
- 61: Längsmittelebene von 58
- 62: Nutgrund von 58
- 63: Querwandteil von 38
- 64: Befestigungsm ittel/Verbindungskörper/Bolzen
- 65: Träger-Anschlusseinrichtung
- 69: Hohlraum
- 70: Aushebesicherungsvorrichtung
- 72.1: Gerüststiel
- 72.2: Gerüststiel
- 73.1: Gerüstriegel/Querriegel
- 73.2: Gerüstriegel/Längsriegel
- 73.3: Gerüstriegel/Diagonalriegel
- 76.1: Diagonale
- 76.2: Diagonale
- 76.3: Diagonale
- 77.1: Stiel-Achse von 72.1
- 77.2: Stiel-Achse von 72.2
- 78: Lochscheibe
- 79: Anschlusskopf
- 80: Keil
- 82: (System-)Achs-Abstand
- 85: Stiel-Anschlusskörper
- 86: Stiel-Anschlusskörper-Achse
- 87.1: (erstes) Befestigungskörper-Befestigungsmittel/ (erste) Befestigungskörper-Bohrung
- 87.2: (zweites) Befestigungskörper-Befestigungsmittel/ (zweite) Befestigungskörper-Bohrung
- 88.1: (erste) Befestigungskörper-Befestigungspositions-Ebene
- 88.2: (zweite) Befestigungskörper-Befestigungspositions-Ebene
- 89: Anschlussrohr
- 90: Befestigungskörper
- 91: Stiel-Anschlusskörper-Ende
- 92.1: Durchgangsloch von 78
- 92.2: Durchgangsloch von 78
- 93: Lochscheiben-Abstand
- 94: Rohrverbinder
- 95: Rohrverbinder-Achse
- 96: U-Profil
- 97.1: U-Profil-Schenkel/Platte
- 97.2: U-Profil-Schenkel/Platte
- 98: Basiskörper
- 99.1: (freies) U-Profil-Schenkel-Ende von 97.1
- 99.2: (freies) U-Profil-Schenkel-Ende von 97.2
- 100: Rohr
- 101: Platten-Breite
- 102: Rohr-Achse von 100
- 103: Mitten-Symmetrieebene von 96
- 104: Schenkel-Abstand
- 105.1: Aussteifungskörper
- 105.2: Aussteifungskörper
- 106.1: (erste) Befestigungskörper-Befestigungsposition/ Bohrungsmittelpunkt von 87.1
- 106.2: (zweite) Befestigungskörper-Befestigungsposition/ Bohrungsmittelpunkt von 87.2
- 107.1: (erste) Gerade
- 107.2: (zweite) Gerade
- 108: (Befestigungspositions-)Abstand
- 109: Mitten-Ebene
- 110: Stiel-Anschlusskörper-Achsen-Ebene
- 111: Mittelpunkt
- 112: Abstand
- 113.1: (dritte) Gerade
- 113.2: (vierte) Gerade
- 114.1: (erster) Abstand
- 114.2: (zweiter) Abstand
- 115: Träger-Befestigungsposition/Bohrungsmittelpunkt von 39
- 116.1: (erste) Abstandsrichtung
- 116.2: (zweite) Abstandsrichtung
- 117: (erster) Abstand
- 118: (zweiter) Abstand
- 119.1: (erster) schmaler Befestigungskörper-Teil
- 119.2: (zweiter) breiter Befestigungskörper-Teil
- 120: Stiel-Anschlusskörper-Achsen-Abstand
- 120.1: Stiel-Anschlusskörper-Achsen-Abstand
- 120.2: Stiel-Anschlusskörper-Achsen-Abstand
- 120.3: Stiel-Anschlusskörper-Achsen-Abstand
- 120.4: Stiel-Anschlusskörper-Achsen-Abstand
- 120.5: Stiel-Anschlusskörper-Achsen-Abstand
- 120.6: Stiel-Anschlusskörper-Achsen-Abstand
- 120.7: Stiel-Anschlusskörper-Achsen-Abstand
- 120.8: Stiel-Anschlusskörper-Achsen-Abstand
- 120.9: Stiel-Anschlusskörper-Achsen-Abstand
- 121: Vorrichtung/Stiel-Anschluss-Adapter-Befestigungs-Anordnung
- 121.1: Vorrichtung/Stiel-Anschluss-Adapter-Befestigungs-Anordnung
- 121.2: Vorrichtung/Stiel-Anschluss-Adapter-Befestigungs-Anordnung
- 121.3: Vorrichtung/Stiel-Anschluss-Adapter-Befestigungs-Anordnung
- 121.4: Vorrichtung/Stiel-Anschluss-Adapter-Befestigungs-Anordnung
- 121.5: Vorrichtung/Stiel-Anschluss-Adapter-Befestigungs-Anordnung
- 121.6: Vorrichtung/Stiel-Anschluss-Adapter-Befestigungs-Anordnung
- 121.7: Vorrichtung/Stiel-Anschluss-Adapter-Befestigungs-Anordnung
- 121.8: Vorrichtung/Stiel-Anschluss-Adapter-Befestigungs-Anordnung
- 121.9: Vorrichtung/Stiel-Anschluss-Adapter-Befestigungs-Anordnung
- 122: Befestigungspositions-Abstand/Gesamt-Bohrungsabstand
- 122.1: Befestigungspositions-Abstand/Gesamt-Bohrungsabstand
- 122.2: Befestigungspositions-Abstand/Gesamt-Bohrungsabstand
- 122.3: Befestigungspositions-Abstand/Gesamt-Bohrungsabstand
- 122.4: Befestigungspositions-Abstand/Gesamt-Bohrungsabstand
- 122.5: Befestigungspositions-Abstand/Gesamt-Bohrungsabstand
- 122.6: Befestigungspositions-Abstand/Gesamt-Bohrungsabstand
- 122.7: Befestigungspositions-Abstand/Gesamt-Bohrungsabstand
- 122.8: Befestigungspositions-Abstand/Gesamt-Bohrungsabstand
- 122.9: Befestigungspositions-Abstand/Gesamt-Bohrungsabstand
- 142: Befestigungskörper-Befestigungsm ittel-Abstand

## Patentansprüche

1. Vorrichtung zum lösbaren Befestigen von Stielen (72.1, 72.2) für ein Gerüst (20) eines Gerüstsystems, deren parallele Stielachsen (77.1, 77.2) in System-Achsabständen (82) des Gerüstsystems zueinander anordenbar sind oder anzuordnen sind
umfassend einen Träger (24), der mehrere in jeweils gleichen Träger-Befestigungspositions-Abständen (43) von 100 mm oder einem ganzzahligen Vielfachen von 100 mm zueinander angeordnete Träger-Befestigungspositionen (115) von Träger-Befestigungsmitteln (39) aufweist und
umfassend einen ersten Stiel-Anschluss-Adapter (40; 40.1, 40,5, 40.6, 40.9) zum lösbaren Befestigen eines Stiels (72.1, 72.2) für ein Gerüst (20) an dem Träger (24) und einen zweiten Stiel-Anschluss-Adapter (40; 40.2, 40.6, 40.7, 40.10) zum lösbaren Befestigen eines Stiels (72.1, 72.2) für ein Gerüst (20) an dem Träger (24), der gleich gestaltet ist wie der erste Stiel-Anschluss-Adapter (40; 40.1, 40,5, 40.6, 40.9),
wobei jeder Stiel-Anschluss-Adapter (40; 40.1, 40.2, 40.5, 40.6, 40.7, 40.9, 40.10) einen Befestigungskörper (90) umfasst,
der an einer ersten Befestigungskörper-Befestigungsposition (106.1) ein erstes Befestigungskörper-Befestigungsmittel (87.1) zum lösbaren Befestigen des Befestigungskörpers (90) an einer Träger-Befestigungsposition (115) der Träger-Befestigungspositionen (115) eines Träger-Befestigungsmittels (39) der Träger-Befestigungsmittel (39) des Trägers (24) aufweist,
und der an einer zweiten Befestigungskörper-Befestigungsposition (106.2) ein zweites Befestigungskörper-Befestigungsmittel (87.2) zum lösbaren Befestigen des Befestigungskörpers (90) an einer Träger-Befestigungsposition (115) der Träger-Befestigungspositionen (115) eines Träger-Befestigungsmittels (39) der Träger-Befestigungsmittel (39) des Trägers (24) aufweist,
und der an dem Träger (24) wahlweise entweder über das erste Befestigungskörper-Befestigungsmittel (87.1) oder über das zweite Befestigungskörper-Befestigungsmittel (87.2) an einer Träger-Befestigungsposition (115) der Träger-Befestigungspositionen (115) des Trägers (24) lösbar befestigbar oder zu befestigen ist,
und wobei jeder Stiel-Anschluss-Adapter (40; 40.1, 40.2, 40.5, 40.6, 40.7, 40.9, 40.10) einen an seinem Befestigungskörper (90) starr befestigten Stiel-Anschlusskörper (85) zum lösbaren Befestigen eines Stiels (72.1, 72.2) für ein Gerüst (20) umfasst, der sich in Richtung seiner Stiel-Anschlusskörper-Achse (86) erstreckt, ein sich von dem Befestigungskörper (90) weg erstreckendes Stiel-Anschlusskörper-Ende (91) aufweist und mit einem Rohr (100) oder als ein Rohr (100) ausgebildet ist, dessen Rohr-Achse (102) mit seiner Stiel-Anschlusskörper-Achse (86) fluchtet,
und wobei die erste Befestigungskörper-Befestigungsposition (87.1) und die zweite Befestigungskörper-Befestigungsposition (87.2) einen Befestigungspositions-Abstand (108) zueinander aufweisen, der 72 mm beträgt,
und wobei eine einen gedachten Mittelpunkt (111) in der Mitte zwischen der ersten Befestigungskörper-Befestigungsposition (106.1) und der zweiten Befestigungskörper-Befestigungsposition (106.2) enthaltende gedachte Mitten-Ebene (109) zu einer sich dazu parallel erstreckenden und die Stiel-Anschlusskörper-Achse (86) enthaltenden gedachten Stiel-Anschlusskörper-Achsen-Ebene (110), in einer Richtung senkrecht zu der gedachten Mitten-Ebene (109) und senkrecht zu der Stiel-Anschlusskörper-Achse (86) betrachtet, in einem Abstand (112) versetzt angeordnet ist, der 20 mm beträgt,
und wobei jeder Stiel-Anschluss-Adapter (40; 40.1, 40.2, 40.5, 40.6, 40.7, 40.9, 40.10) über wenigstens ein Befestigungskörper-Befestigungsmittel (87.1, 87.2) seiner Befestigungskörper-Befestigungsmittel (87.1, 87.2) seines Befestigungskörpers (90) an jeweils einer anderen Träger-Befestigungsposition (115) der Träger-Befestigungspositionen (115) des Trägers (24), wahlweise wie folgt lösbar befestigt ist:
a) über das erste Befestigungskörper-Befestigungsmittel (87.1) des ersten Stiel-Anschluss-Adapters (40.9) und über das erste Befestigungskörper-Befestigungsmittel (87.1) des zweiten Stiel-Anschluss-Adapters (40.10) derart, dass die Stiel-Anschlusskörper-Achse (86) des ersten Stiel-Anschluss-Adapters (40.9) und die sich dazu parallel erstreckende Stiel-Anschlusskörper-Achse (86) des zweiten Stiel-Anschluss-Adapters (40.10) einen Stiel-Anschlusskörper-Achsen-Abstand (120.7) zueinander aufweisen, der um 32 mm größer oder um 32 mm kleiner ist als ein Befestigungspositions-Abstand (122.7) der ersten Befestigungskörper-Befestigungsposition (106.1) des ersten Befestigungskörper-Befestigungsmittels (87.1) des ersten Stiel-Anschluss-Adapters (40.9) von der ersten Befestigungskörper-Befestigungsposition (106.1) des ersten Befestigungskörper-Befestigungsmittels (87.1) des zweiten Stiel-Anschluss-Adapters (40.10),
oder;
b) über das zweite Befestigungskörper-Befestigungsmittel des ersten Stiel-Anschluss-Adapters (40; 40.1, 40.5) und über das zweite Befestigungskörper-Befestigungsmittel des zweiten Stiel-Anschluss-Adapters (40; 40.2, 40.6) derart, dass die Stiel-Anschlusskörper-Achse des ersten Stiel-Anschluss-Adapters (40; 40.1, 40.5) und die sich dazu parallel erstreckende Stiel-Anschlusskörper-Achse des zweiten Stiel-Anschluss-Adapters (40; 40.2, 40.6) einen Stiel-Anschlusskörper-Achsen-Abstand (120; 120.1, 120.4) zueinander aufweisen, der um 112 mm größer oder um 112 mm kleiner ist als ein Befestigungspositions-Abstand (122, 122.4) der zweiten Befestigungskörper-Befestigungsposition (106.2) des zweiten Befestigungskörper-Befestigungsmittels (87.2) des ersten Stiel-Anschluss-Adapters (40; 40.1, 40.5) von der zweiten Befestigungskörper-Befestigungsposition (106.2) des zweiten Befestigungskörper-Befestigungsmittels (87.2) des zweiten Stiel-Anschluss-Adapters (40; 40.2, 40.6),
oder;
c) über das erste Befestigungskörper-Befestigungsmittel des ersten Stiel-Anschluss-Adapters und über das zweite Befestigungskörper-Befestigungsmittel des zweiten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 72 mm größer oder um 72 mm kleiner ist als ein Befestigungspositions-Abstand der ersten Befestigungskörper-Befestigungsposition des ersten Befestigungskörper-Befestigungsmittels des ersten Stiel-Anschluss-Adapters von der zweiten Befestigungskörper-Befestigungsposition des zweiten Befestigungskörper-Befestigungsmittels des zweiten Stiel-Anschluss-Adapters,
oder
über das erste Befestigungskörper-Befestigungsmittel (87.1) des zweiten Stiel-Anschluss-Adapters (40.7) und über das zweite Befestigungskörper-Befestigungsmittel (87.2) des ersten Stiel-Anschluss-Adapters (40.6) derart, dass die Stiel-Anschlusskörper-Achse (86) des ersten Stiel-Anschluss-Adapters (40.6) und die sich dazu parallel erstreckende Stiel-Anschlusskörper-Achse (86) des zweiten Stiel-Anschluss-Adapters (40.7) einen Stiel-Anschlusskörper-Achsen-Abstand (120.5) zueinander aufweisen, der um 72 mm größer oder um 72 mm kleiner ist als ein Befestigungspositions-Abstand (122.5) der zweiten Befestigungskörper-Befestigungsposition (106.2) des zweiten Befestigungskörper-Befestigungsmittels (87.2) des ersten Stiel-Anschluss-Adapters (40.6) von der ersten Befestigungskörper-Befestigungsposition (106.1) des ersten Befestigungskörper-Befestigungsmittels (87.1) des zweiten Stiel-Anschluss-Adapters (40.7),
oder;
d) über das erste Befestigungskörper-Befestigungsmittel des ersten Stiel-Anschluss-Adapters und über das zweite Befestigungskörper-Befestigungsmittel des zweiten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 40 mm größer oder um 40 mm kleiner ist als ein Befestigungspositions-Abstand der ersten Befestigungskörper-Befestigungsposition des ersten Befestigungskörper-Befestigungsmittels des ersten Stiel-Anschluss-Adapters von der zweiten Befestigungskörper-Befestigungsposition des zweiten Befestigungskörper-Befestigungsmittels des zweiten Stiel-Anschluss-Adapters,
oder
über das erste Befestigungskörper-Befestigungsmittel des zweiten Stiel-Anschluss-Adapters und über das zweite Befestigungskörper-Befestigungsmittel des ersten Stiel-Anschluss-Adapters derart, dass die Stiel-Anschlusskörper-Achse des ersten Stiel-Anschluss-Adapters und die sich dazu parallel erstreckende Stiel-Anschlusskörper-Achse des zweiten Stiel-Anschluss-Adapters einen Stiel-Anschlusskörper-Achsen-Abstand zueinander aufweisen, der um 40 mm größer oder um 40 mm kleiner ist als ein Befestigungspositions-Abstand der zweiten Befestigungskörper-Befestigungsposition des zweiten Befestigungskörper-Befestigungsmittels des ersten Stiel-Anschluss-Adapters von der ersten Befestigungskörper-Befestigungsposition des ersten Befestigungskörper-Befestigungsmittels des zweiten Stiel-Anschluss-Adapters.

2. Vorrichtung nach Anspruch 1, **dadurch gekennzeichnet, dass** bei jedem Stiel-Anschluss-Adapter (40; 40.1, 40.2, 40.5, 40.6, 40.7, 40.9, 40.10) der Befestigungskörper (90) an einer weiteren ersten Befestigungskörper-Befestigungsposition (106.1) ein weiteres erstes Befestigungskörper-Befestigungsmittel (87.1) zum lösbaren Befestigen des Befestigungskörpers (90) an einer Träger-Befestigungsposition (115) eines Träger-Befestigungsmittels (39) der Träger-Befestigungsmittel (39) des Trägers (24) aufweist, wobei die weitere erste Befestigungskörper-Befestigungsposition (106.1) des weiteren ersten Befestigungskörper-Befestigungsmittels (87.2) und die erste Befestigungskörper-Befestigungsposition (106.1) des ersten Befestigungskörper-Befestigungsmittels (87.1), in Richtung der Stiel-Anschlusskörper-Achse (86) betrachtet, in einem ersten Befestigungskörper-Befestigungsmittel-Abstand (142) zueinander und jeweils auf einer sich parallel zu der gedachten Mitten-Ebene (109) erstreckenden, gedachten, ersten Befestigungskörper-Befestigungspositions-Ebene (88.1) angeordnet sind,
und
dass bei jedem Stiel-Anschluss-Adapter (40; 40.1, 40.2, 40.5, 40.6, 40.7, 40.9, 40.10) der Befestigungskörper (90) an einer weiteren zweiten Befestigungskörper-Befestigungsposition (106.2) ein weiteres zweites Befestigungskörper-Befestigungsmittel (87.2) zum lösbaren Befestigen des Befestigungskörpers (90) an einer Träger-Befestigungsposition (115) eines Träger-Befestigungsmittels (39) der Träger-Befestigungsmittel (39) des Trägers (24) aufweist, wobei die weitere zweite Befestigungskörper-Befestigungsposition (106.2) des weiteren zweiten Befestigungskörper-Befestigungsmittels (87.2) und die zweite Befestigungskörper-Befestigungsposition (106.2) des zweiten Befestigungskörper-Befestigungsmittels (87.2), in Richtung der Stiel-Anschlusskörper-Achse (86) betrachtet, in einem zweiten Befestigungskörper-Befestigungsmittel-Abstand (142) zueinander und jeweils auf einer sich parallel zu der gedachten Mitten-Ebene (109) erstreckenden, gedachten, zweiten Befestigungskörper-Befestigungspositions-Ebene (88.2) angeordnet sind, wobei der zweite Befestigungskörper-Befestigungsmittel-Abstand (142) gleich groß ist wie der erste Befestigungskörper-Befestigungsmittel-Abstand (142).

3. Vorrichtung nach Anspruch 2, **dadurch gekennzeichnet, dass** die Träger-Befestigungsmittel (39) in parallelen Längsreihen (41.1, 41.2) jeweils entlang einer gedachten Geraden angeordnet sind, die einen Längsreihen-Abstand (42) zueinander aufweisen, der gleich groß ist wie der erste Befestigungskörper-Befestigungsmittel-Abstand (142) und der zweite Befestigungskörper-Befestigungsmittel-Abstand (142).

4. Vorrichtung nach einem der vorstehenden Ansprüche, **dadurch gekennzeichnet, dass** bei jedem Stiel-Anschluss-Adapter (40; 40.1, 40.2, 40.5, 40.6, 40.7, 40.9, 40.10) der Befestigungskörper (90) mit einem in Richtung von dem Stiel-Anschlusskörper-Ende (91) weg offenen U-Profil (96) ausgebildet ist, dessen parallele U-Profil-Schenkel (97.1, 97.2), in einer Richtung senkrecht zu der Stiel-Anschlusskörper-Achse (86) betrachtet, einen Schenkel-Abstand (104) zueinander aufweisen, und dass ein erster U-Profil-Schenkel (97.1) der U-Profil-Schenkel (97.1, 97.2) das erste Befestigungskörper-Befestigungsmittel (87.1) und das zweite Befestigungskörper-Befestigungsmittel (87.2) oder die wenigstens zwei ersten Befestigungskörper-Befestigungsmittel (87.1; (87.1) und die wenigstens zwei zweiten Befestigungskörper-Befestigungsmittel (87.2, 87.2) enthält und dass ein zweiter U-Profil-Schenkel (97.2) der U-Profil-Schenkel (97.1, 97.2) entsprechende oder gleiche Befestigungskörper-Befestigungsmittel (87.1, 87.2) an entsprechenden oder gleichen Befestigungskörper-Befestigungspositionen (106.1, 106.2) enthält.

5. Vorrichtung nach einem der vorstehenden Ansprüche, **dadurch gekennzeichnet, dass** bei jedem Stiel-Anschluss-Adapter (40; 40.1, 40.2, 40.5, 40.6, 40.7, 40.9, 40.10) an dem Rohr (100) des Stiel-Anschlusskörpers (85) eine seinen Außenumfang zumindest teilweise oder ganz umgreifende Rosette oder Lochscheibe (78) zum lösbaren Anschließen von Gerüstbauteilen befestigt ist.

6. Vorrichtung nach einem der vorstehenden Ansprüche, **dadurch gekennzeichnet, dass** bei jedem Stiel-Anschluss-Adapter (40; 40.1, 40.2, 40.5, 40.6, 40.7, 40.9, 40.10) der Stiel-Anschlusskörper (85) einen Rohrverbinder (94) zum Einstecken oder Aufstecken eines Stiels (72.1, 72.2) für ein Gerüst (20) aufweist, dessen Rohrverbinder-Achse (95) mit der Stiel-Anschlusskörper-Achse (86) fluchtet und der sich in Richtung seiner Rohrverbinder-Achse (95) bis zu dem Stiel-Anschlusskörper-Ende (91) erstreckt.

7. Vorrichtung nach einem der vorstehenden Ansprüche, **dadurch gekennzeichnet, dass** bei jedem Stiel-Anschluss-Adapter (40; 40.1, 40.2, 40.5, 40.6, 40.7, 40.9, 40.10) das oder jedes erste Befestigungskörper-Befestigungsmittel (87.1) und das oder jedes zweite Befestigungskörper-Befestigungsmittel (87.2) gleich gestaltet sind.

8. Vorrichtung nach einem der vorstehenden Ansprüche, **dadurch gekennzeichnet, dass** es sich bei dem jeweiligen oder jedem ersten Befestigungskörper-Befestigungsmittel (87.1) jedes Stiel-Anschluss-Adapters (40; 40.1, 40.2, 40.5, 40.6, 40.7, 40.9, 40.10) und bei dem jeweiligen oder jedem zweiten Befestigungskörper-Befestigungsmittel (87.2) jedes Stiel-Anschluss-Adapters (40; 40.1, 40.2, 40.5, 40.6, 40.7, 40.9, 40.10) um eine Durchbrechung oder um eine Bohrung handelt.

9. Vorrichtung nach einem der vorstehenden Ansprüche, **dadurch gekennzeichnet, dass** es sich bei den Träger-Befestigungsmitteln (39) um Durchbrechungen oder um Bohrungen handelt.

10. Vorrichtung nach einem der vorstehenden Ansprüche, **dadurch gekennzeichnet, dass** die Träger-Befestigungsmittel (39) gleich gestaltet sind wie die Befestigungskörper-Befestigungsmittel (87.1, 87.2).

11. Vorrichtung nach einem der vorstehenden Ansprüche, **dadurch gekennzeichnet, dass** der Träger (24) parallele Seitenwände (36.1, 36.2) aufweist, die einen Seitenwand-Abstand (37) zueinander aufweisen und dass die Befestigungskörper des ersten Stiel-Anschluss-Adapters (40; 40.1, 40.4, 40.6, 40.9) und des zweiten Stiel-Anschluss-Adapters (40; 40.2, 40.5, 40.7, 40.10) jeweils mit einem in Richtung von dem Stiel-Anschlusskörper-Ende (91) weg offenen (U-Profil 96) ausgebildet sind, dessen parallele U-Profil-Schenkel (97.1, 97.2), in einer Richtung senkrecht zu der Stiel-Anschlusskörper-Achse (86) betrachtet, jeweils einen gleichen Schenkel-Abstand (104) zueinander aufweisen, der jeweils geringfügig größer ist als der Seitenwand-Abstand (37) des Trägers (24) und dass jeder Stiel-Anschluss-Adapter (40; 40.1, 40.2, 40.4, 40.5, 40.6, 40.7, 40.9, 40.10) mit seinem U-Profil (96) auf den Träger (24) aufgesteckt und über seine Befestigungskörper-Befestigungsmittel (87.1, 87.2) an dem Träger (24) über zugeordnete Träger-Befestigungsmittel (39) der Träger-Befestigungsmittel (39) lösbar befestigt ist.

12. Vorrichtung nach einem der vorstehenden Ansprüche, **dadurch gekennzeichnet, dass** jedes Befestigungskörper-Befestigungsmittel (87.1, 87.2) mit dem zugeordneten Träger-Befestigungsmittel (39) über einen Verbindungskörper (64) lösbar verbunden ist.

## Claims

1. Device for detachable fastening of posts (72.1, 72.2) for scaffolding (20) of a scaffolding system, the parallel post axes (77.1, 77.2) of which can be arranged or are to be arranged at mutual system axial spacings (82) of the scaffolding system,
comprising a beam (24) which has a plurality of beam fastening positions (115), which are respectively arranged at the same beam fastening-position spacings (43) from one another of 100 millimetres or a whole-number multiple of 100 millimetres, of beam fastening means (39) and
comprising a first post connection adapter (40; 40.1, 40.5, 40.6, 40.9) for detachable fastening of a post (72.1, 72.2) for a scaffolding (20) to the beam (24) and a second post connection adapter (40; 40.2, 40.6, 40.7, 40.10) for detachable fastening of a post (72.1, 72.2) for a scaffolding (20) to the beam (24), which is of the same configuration as the first post connection adapter (40; 40.1, 40.4, 40.5, 40.9),
wherein each post connection adapter (40; 40.1, 40.2, 40.5, 40.6, 40.7, 40.9, 40.10) comprises a fastening body (90),
which at a first fastening-body fastening position (106.1) has a first fastening-body fastening means (87.1) for detachable fastening of the fastening body (90) at a beam fastening position (115) of the beam fastening positions (115) of a beam fastening means (39) of the beam fastening means (39) of the beam (24),
and which at a second fastening-body fastening position (106.2) has a second fastening-body fastening means (87.2) for detachable fastening of the fastening body (90) at a beam fastening position (115) of the beam fastening positions (115) of a beam fastening means (39) of the beam fastening means (39) of the beam (24),
and which is detachably fastenable or to be detachably fastened to the beam (24) selectably either by way of the first fastening-body fastening means (87.1) or by way of the second fastening-body fastening means (87.2) at a beam fastening position (115) of the beam fastening positions (115) of the beam (24) and
wherein each post connection adapter (40; 40.1, 40.2, 40.5, 40.6, 40.7, 40.9, 40.10) comprises a post connection body (85), which is rigidly fastened to its fastening body (90) and extends in the direction of the post connection body axis (86) thereof and which has a post connection body end (91) extending away from the fastening body (90) and is formed with a tube (100) or as a tube (100), the tube axis (102) of which is aligned with its post connection body axis (86), for detachable fastening of a post (72.1, 72.2) for scaffolding (20),
and wherein the first fastening-body fastening position (87.1) and the second fastening-body fastening position (87.2) have a mutual fastening position spacing (108) of 72 millimetres,
and wherein a notional centre plane (109), which contains a notional centre point (111) in the centre between the first fastening-body fastening position (106.1) and the second fastening-body fastening position (106.2), is arranged to be offset at a spacing (112) of 20 millimetres with respect to a notional post connection body axial plane (110), which extends parallel to the notional centre plane (109) and contains the post connection body axis (86), as considered in a direction perpendicular to the notional centre plane (109) and perpendicular to the post connection body axis (86),
and wherein each post connection adapter (40; 40.1, 40.2, 40.5, 40.6, 40.7, 40.9, 40.10) is selectably detachably fastened by way of at least one fastening-body fastening means (87.1, 87.2) of its fastening-body fastening means (87.1, 87.2) of its fastening body (90) in each instance at another beam fastening position (115) of the beam fastening positions (115) of the beam (24) as follows:
a) by way of the first fastening-body fastening means (87.1) of the first post connection adapter (40.9) and by way of the first fastening-body fastening means (87.1) of the second post connection adapter (40.10) in such a way that the post connection body axis (86) of the first post connection adapter (40.9) and the post connection body axis (86), which extends parallel thereto, of the second post connection adapter (40.10) have a mutual post connection body axial spacing (120.7) which is larger by 32 millimetres or smaller by 32 millimetres than a fastening-position spacing (122.7) of the first fastening-body fastening position (106.1) of the first fastening-body fastening means (87.1) of the first post connection adapter (40.9) from the first fastening-body fastening position (106.1) of the first fastening-body fastening means (87.1) of the second post connection adapter (40.10),
or;
b) by way of the second fastening-body fastening means of the first post connection adapter (40; 40.1, 40.5) and by way of the second fastening-body fastening means of the second post connection adapter (40; 40.2, 40.6) in such a way that the post connection body axis of the first post connection adapter (40; 40.1, 40.5) and the post connection body axis, which extends parallel thereto, of the second post connection adapter (40; 40.2, 40.6) have a mutual post connection body axial spacing (120; 120.1, 120.4) which is larger by 112 millimetres or smaller by 112 millimetres than a fastening-position spacing (122, 122.4) of the second fastening-body fastening position (106.2) of the second fastening-body fastening means (87.2) of the first post connection adapter (40; 40.1, 40.5) from the second fastening-body fastening position (106.2) of the second fastening-body fastening means (87.2) of the second post connection adapter (40; 40.2, 40.6),
or;
c) by way of the first fastening-body fastening means of the first post connection adapter and by way of the second fastening-body fastening means of the second post connection adapter in such a way that the post connection body axis of the first post connection adapter and the post connection body axis, which extends parallel thereto, of the second post connection adapter have a mutual post connection body axial spacing which is larger by 72 millimetres or smaller by 72 millimetres than a fastening-position spacing of the first fastening-body fastening position of the first fastening-body fastening means of the first post connection adapter from the second fastening-body fastening position of the second fastening-body fastening means of the second post connection adapter,
or
by way of the first fastening-body fastening means (87.1) of the second post connection adapter (40.7) and by way of the second fastening-body fastening means (87.2) of the first post connection adapter (40.6) in such a way that the post connection body axis (86) of the first post connection adapter (40.6) and the post connection body axis (86), which extends parallel thereto, of the second post connection adapter (40.7) have a mutual post connection body axial spacing which is larger by 72 millimetres or smaller by 72 millimetres than a fastening-position spacing (122.5) of the second fastening-body fastening position (106.2) of the second fastening-body fastening means (87.2) of the first post connection adapter (40.6) from the first fastening-body fastening position (106.1) of the first fastening-body fastening means (87.1) of the second post connection adapter (40.7),
or;
d) by way of the first fastening-body fastening means of the first post connection adapter and by way of the second fastening-body fastening means of the second post connection adapter in such a way that the post connection body axis of the first post connection adapter and the post connection body axis, which extends parallel thereto, of the second post connection adapter have a mutual post connection body axial spacing which is larger by 40 millimetres or smaller by 40 millimetres than a fastening-position spacing of the first fastening-body fastening position of the first fastening-body fastening means of the first post connection adapter from the second fastening-body fastening position of the second fastening-body fastening means of the second post connection adapter,
or
by way of the first fastening-body fastening means of the second post connection adapter and by way of the second fastening-body fastening means of the first post connection adapter in such a way that the post connection body axis of the first post connection adapter and the post connection body axis, which extends parallel thereto, of the second post connection adapter have a mutual post connection body axial spacing which is larger by 40 millimetres or smaller by 40 millimetres than a fastening-position spacing of the second fastening-body fastening position of the second fastening-body fastening means of the first post connection adapter from the first fastening-body fastening position of the first fastening-body fastening means of the second post connection adapter.

2. Device according to claim 1, **characterised in that** in the case of each post connection adapter (40; 40.1, 40.2, 40.5, 40.6, 40.7, 40.9, 40.10) the fastening body (90) has at a further first fastening-body fastening position (106.1) a further first fastening-body fastening means (87.1) for detachable fastening of the fastening body (90) at a beam fastening position (115) of a beam fastening means (39) of the beam fastening means (39) of the beam (24), wherein the further first fastening-body fastening position (106.1) of the further first fastening-body fastening means (87.2) and the first fastening-body fastening position (106.1) of the first fastening-body fastening means (87.1) as considered in the direction of the post connection body axis (86) are arranged at a first fastening-body fastening means spacing (142) from one another and each in a notional first fastening-body fastening position plane (88.1) extending parallel to the notional centre plane (109),
and
in the case of each post connection adapter (40; 40.1, 40.2, 40.5, 40.6, 40.7, 40.9, 40.10) the fastening body (90) has at a further second fastening-body fastening position (106.2) a further second fastening-body fastening means (87.2) for detachable fastening of the fastening body (90) at a beam fastening position (115) of a beam fastening means (39) of the beam fastening means (39) of the beam (24), wherein the further second fastening-body fastening position (106.2) of the further second fastening-body fastening means (87.2) and the second fastening-body fastening position (106.2) of the second fastening-body fastening means (87.2) as considered in the direction of the post connection body axis (86) are arranged at a second fastening-body fastening means spacing (142) from one another and each in a notional second fastening-body fastening position plane (88.2) extending parallel to the notional centre plane (109), wherein the second fastening-body fastening means spacing (142) is the same size as the first fastening-body fastening means spacing (142).

3. Device according to claim 2, **characterised in that** the beam fastening means (39) are arranged in parallel longitudinal rows (41.1, 41.2) each along a notional straight line, which rows have a mutual longitudinal row spacing (42) the same size as the first fastening-body fastening means spacing (142) and the second fastening-body fastening means spacing (142).

4. Device according to any one of the preceding claims, **characterised in that** in the case of each post connection adapter (40; 40.1, 40.2, 40.5, 40.6, 40.7, 40.9, 40.10) the fastening body (90) is formed by a U profile member (96), which is open in a direction away from the post connection body end (91) and the parallel U profile member limbs (97.1, 97.2) of which have a mutual limb spacing (104) as considered in a direction perpendicular to the post connection body axis (86), and that a first U profile member limb (97.1) of the U profile member limbs (97.1, 97.2) includes the first fastening-body fastening means (87.1) and the second fastening-body fastening means (87.2) or the at least two first fastening-body fastening means (87.1, 87.1) and the at least two second fastening-body fastening means (87.2, 87.2) and that a second U profile member limb (97.2) of the U profile member limbs (97.1, 97.2) includes corresponding or the same fastening-body fastening means (87.1, 87.2) at corresponding or the same fastening-body fastening positions (106.1, 106.2).

5. Device according to any one of the preceding claims, **characterised in that** in the case of each post connection adapter (40; 40.1, 40.2, 40.5, 40.6, 40.7, 40.9, 40.10) a rosette or apertured disc (78), which surrounds the outer circumference of the tube (100) of the post connection body (85) at least partly or entirely, for detachable connection of scaffolding components is fastened to the tube (100).

6. Device according to any one of the preceding claims, **characterised in that** in the case of each post connection adapter (40; 40.1, 40.2, 40.5, 40.6, 40.7, 40.9, 40.10) the post connection body (85) comprises a tube connector (94) for insertion or plugging-on of a post (72.1, 72.2) for scaffolding (20), the tube connector axis (95) of which is aligned with the post connection body axis (86) and which extends in the direction of its tube connector axis (95) up to the post connection body end (91).

7. Device according to any one of the preceding claims, **characterised in that** in the case of each post connection adapter (40; 40.1, 40.2, 40.5, 40.6, 40.7, 40.9, 40.10) the or each first fastening-body fastening means (87.1) and the or each second fastening-body fastening means (87.2) are of the same configuration.

8. Device according to any one of the preceding claims, **characterised in that** the respective or each first fastening-body fastening means (87.1) of each post connection adapter (40; 40.1, 40.2, 40.5, 40.6, 40.7, 40.9, 40.10) and the respective or each second fastening-body fastening means (87.2) of each post connection adapter (40; 40.1, 40.2, 40.5, 40.6, 40.7, 40.9, 40.10) is a passage or a bore.

9. Device according to any one of the preceding claims, **characterised in that** the beam fastening means (39) are passages or bores.

10. Device according to any one of the preceding claims, **characterised in that** the beam fastening means (39) have the same configuration as the fastening-body fastening means (87.1, 87.2).

11. Device according to any one of the preceding claims, **characterised in that** the beam (24) has parallel side walls (36.1, 36.2) which have a mutual side wall spacing (37) and that the fastening body of the first post connection adapter (40; 40.1, 40.4, 40.6, 40.9) and the second post connection adapter (40; 40.2, 40.5, 40.7, 40.10) are each formed with a U profile member (96) which is open in a direction away from the post connection body end (91) and the parallel U profile member limbs (97.1, 97.2) of which as considered in a direction perpendicular to the post connection body axis (86) have a mutual limb spacing (104) of the same size, which is slightly larger than the side wall spacing (37) of the beam (24), and that each post connection adapter (40; 40.1, 40.2, 40.4, 40.5, 40.6, 40.7, 40.9, 40.10) is plugged by its U profile member (96) onto the beam (24) and detachably fastened by way of its fastening-body fastening means (87.1, 87.2) to the beam (24) by way of associated beam fastening means (39) of the beam fastening means (39).

12. Device according to any one of the preceding claims, **characterised in that** each fastening-body fastening means (87.1, 87.2) is detachably connected with the associated beam fastening means (39) by way of a connecting body (64).

## Revendications

1. Dispositif de fixation dissociable de tiges (72.1, 72.2) pour échafaudage (20) d'un système d'échafaudage dont les axes de tiges parallèles (77.1, 77.2) peuvent être disposés ou sont à disposer les uns par rapport aux autres dans des espacements des axes de système (82) du système d'échafaudage,
comprenant un support (24) qui présente plusieurs positions de fixation de support (115) disposées respectivement dans des mêmes espacements de positions de fixation de support (43) de 100 mm ou d'un multiple entier de 100 mm des moyens de fixation de support (39) et
comprenant un premier adaptateur de raccordement de tige (40 ; 40.1, 40.5, 40.6, 40.9) pour la fixation dissociable d'une tige (72.1, 72.2) pour un échafaudage (20) au niveau du support (24) et un second adaptateur de raccordement de tige (40 ; 40.2, 40.6, 40.7, 40.10) pour la fixation dissociable d'une tige (72.1, 72.2) pour un échafaudage (20) au niveau du support (24) et qui a la même conformation que le premier adaptateur de raccordement de tige (40 ; 40.1, 40.5, 40.6, 40.9),
chaque adaptateur de raccordement de tige (40 ; 40.1, 40.2, 40.5, 40.6, 40.7, 40.9, 40.10) comprenant un corps de fixation (90) ;
qui présente, à une première position de fixation de corps de fixation (106.1), un premier moyen de fixation de corps de fixation (87.1) pour la fixation dissociable du corps de fixation (90) à une position de fixation de support (115) parmi les positions de fixation de support (115) d'un moyen de fixation de support (39) parmi les moyens de fixation de support (39) du support (24),
et qui présente, à une seconde position de fixation de corps de fixation (106.2), un second moyen de fixation de corps de fixation (87.2) pour la fixation dissociable du corps de fixation (90) à une position de fixation de support (115) parmi les positions de fixation de support (115) d'un moyen de fixation de support (39) parmi les moyens de fixation de support (39) du support (24),
et qui peut être fixé ou est à fixer de manière dissociable au support (24) au choix soit par le premier moyen de fixation de corps de fixation (87.1), soit par le second moyen de fixation de corps de fixation (87.2) à une position de fixation de support (115) parmi les positions de fixation de support (115) du support (24),
et chaque adaptateur de raccordement de tige (40 ; 40.1, 40.2, 40.5, 40.6, 40.7, 40.9, 40.10) comprend un corps de raccordement de tige (85) fixé de manière rigide à son corps de fixation (90) pour la fixation dissociable d'une tige (72.1, 72.2) pour un échafaudage (20) et qui s'étend en direction de son axe de corps de raccordement de tige (86), présente une extrémité de corps de raccordement de tige (91) s'étendant depuis le corps de fixation (90) et est réalisé avec un tuyau (100) ou sous forme d'un tuyau (100) dont l'axe de tuyau (102) est aligné avec son axe de corps de raccordement de tige (86),
et la première position de fixation de corps de fixation (87.1) et la seconde position de fixation de corps de fixation (87.2) présentant l'une par rapport à l'autre un espacement de positions de fixation (108) qui s'élève à 72 mm,
et un plan médian imaginaire (109) contenant un point médian imaginaire (111) au centre entre la première position de fixation de corps de fixation de corps de fixation (106.1) et la seconde position de fixation de corps de fixation (106.2) s'étendant parallèlement à un plan imaginaire d'axe de corps de raccordement de tige (110) s'étendant parallèlement à celui-ci et contenant l'axe de corps de raccordement de tige (86), vu dans un sens perpendiculairement au plan médian imaginaire (109) et perpendiculairement à l'axe du corps de raccordement de tige (86), étant disposé décalé dans un espacement (112) qui s'élève à 20 mm,
et chaque adaptateur de raccordement de tige (40 ; 40.1, 40.2, 40.5, 40.6, 40.7, 40.9, 40.10) étant fixé au choix de manière dissociable comme suit par au moins un moyen de fixation de corps de fixation (87.1, 87.2) parmi ses moyens de fixation de corps de fixation (87.1, 87.2) de son corps de fixation (90) respectivement à une autre position de fixation de support (115) parmi les positions de fixation de support (115) du support (24) :
a) par le premier moyen de fixation de corps de fixation (87.1) du premier adaptateur de raccordement de tige (40.9) et par le premier moyen de fixation de corps de fixation (87.1) du second adaptateur de raccordement de tige (40.10) de manière à ce que l'axe de corps de raccordement de tige (86) du premier adaptateur de raccordement de tige (40.9) et l'axe de corps de raccordement de tige (86) s'étendant parallèlement à celui-ci du second adaptateur de raccordement de tige (40.10) présentent l'un par rapport à l'autre un espacement d'axes de corps de raccordement de tige (120.7) qui est supérieur de 32 mm ou inférieur de 32 mm à un espacement de positions de fixation (122.7) de la première position de fixation de corps de fixation (106.1) du premier moyen de fixation de corps de fixation (87.1) du premier adaptateur de raccordement de tige (40.9) par rapport à la première position de fixation de corps de fixation (106.1) du premier moyen de fixation de corps de fixation (87.1) du second adaptateur de raccordement de tige (40.10),
ou ;
b) par le second moyen de fixation de corps de fixation du premier adaptateur de raccordement de tige (40 ; 40.1, 40.5) et par le second moyen de fixation de corps de fixation du second adaptateur de raccordement de tige (40 ; 40.2, 40.6) de manière à ce que l'axe de corps de raccordement de tige du premier adaptateur de raccordement de tige (40 ; 40.1, 40.5) et l'axe de corps de raccordement de tige s'étendant parallèlement à celui-ci du second adaptateur de raccordement de tige (40 ; 40.2, 40.6) présentent l'un par rapport à l'autre un espacement d'axes de corps de raccordement de tige (120 ; 120.1, 120.4) qui est supérieur de 112 mm ou inférieur de 112 mm à un espacement de positions de fixation (122, 122.4) de la seconde position de fixation de corps de fixation (106.2) du second moyen de fixation de corps de fixation (87.2) du premier adaptateur de raccordement de tige (40 ; 40.1, 40.5) par rapport à la seconde position de fixation de corps de fixation (106.2) du second moyen de fixation de corps de fixation (87.2) du second adaptateur de raccordement de tige (40 ; 40.2, 40.6),
ou ;
c) par le premier moyen de fixation de corps de fixation du premier adaptateur de raccordement de tige et par le second moyen de fixation de corps de fixation du second adaptateur de raccordement de tige de manière à ce que l'axe de corps de raccordement de tige du premier adaptateur de raccordement de tige et l'axe de corps de raccordement de tige s'étendant parallèlement à celui-ci du second adaptateur de raccordement de tige présentent l'un par rapport à l'autre un espacement d'axes de corps de raccordement de tige qui est supérieur de 72 mm ou inférieur de 72 mm à un espacement de positions de fixation de la première position de fixation de corps de fixation du premier moyen de fixation de corps de fixation du premier adaptateur de raccordement de tige par rapport à la seconde position de fixation de corps de fixation du second moyen de fixation de corps de fixation du second adaptateur de raccordement de tige,
ou
par le premier moyen de fixation de corps de fixation (87.1) du second adaptateur de raccordement de tige (40.7) et par le second moyen de fixation de corps de fixation (87.2) du premier adaptateur de raccordement des tiges (40.6) de manière à ce que l'axe de corps de raccordement de tige (86) du premier adaptateur de raccordement de tige (40.6) et l'axe de corps de raccordement de tige (86) s'étendant parallèlement à celui-ci du second adaptateur de raccordement de tige (40.7) présentent l'un par rapport à l'autre un espacement d'axes de corps de raccordement de tige (120.5) qui est supérieur de 72 mm ou inférieur de 72 mm à un espacement de positions de fixation (122.5) de la seconde position de fixation de corps de fixation (106.2) du second moyen de fixation de corps de fixation (87.2) du premier adaptateur de raccordement de tige (40.6) par rapport à la première position de fixation de corps de fixation (106.1) du premier moyen de fixation de corps de fixation (87.1) du second adaptateur de raccordement de tige (40.7),
ou ;
d) par le premier moyen de fixation de corps de fixation du premier adaptateur de raccordement de tige et par le second moyen de fixation de corps de fixation du second adaptateur de raccordement de tige de manière à ce que l'axe de corps de raccordement de tige du premier adaptateur de raccordement de tige et l'axe de corps de raccordement de tige s'étendant parallèlement à celui-ci du second adaptateur de raccordement de tige présentent l'un par rapport à l'autre un espacement d'axes de corps de raccordement de tige qui est supérieur de 40 mm ou inférieur de 40 mm à un espacement de positions de fixation de la première position de fixation de corps de fixation du premier moyen de fixation de corps de fixation du premier adaptateur de raccordement de tige par rapport à la seconde position de fixation de corps de fixation du second moyen de fixation de corps de fixation du second adaptateur de raccordement de tige,
ou
par le premier moyen de fixation de corps de fixation du second adaptateur de raccordement de tige et par le second moyen de fixation de corps de fixation du premier adaptateur de raccordement de tige de manière à ce que l'axe de corps de raccordement de tige du premier adaptateur de raccordement de tige et l'axe de corps de raccordement de tige s'étendant parallèlement à celui-ci du second adaptateur de raccordement de tige l'un par rapport à l'autre un espacement d'axes de corps de raccordement de tige qui est supérieur de 40 mm ou inférieur de 40 mm à un espacement de positions de fixation de la position de fixation de corps de fixation du second moyen de fixation de corps de fixation du premier adaptateur de raccordement de tige par rapport à la première position de fixation de corps de fixation du premier moyen de fixation de corps de fixation du second adaptateur de raccordement de tige.

2. Dispositif selon la revendication 1, **caractérisé en ce que** pour chaque adaptateur de raccordement de tige (40 ; 40.1, 40.2, 40.5, 40.6, 40.7, 40.9, 40.10), le corps de fixation (90) présente, à une autre première position de fixation de corps de fixation (106.1), un autre premier moyen de fixation de corps de fixation (87.1) pour la fixation dissociable du corps de fixation (90) à une position de fixation de support (115) d'un moyen de fixation de support (39) parmi les moyens de fixation de support (39) du support (24), l'autre première position de fixation de corps de fixation (106.1) de l'autre premier moyen de fixation de corps de fixation (87.2) et la première position de fixation de corps de fixation (106.1) du premier moyen de fixation de corps de fixation (87.1), vues en direction de l'axe de corps de raccordement de tige (86), sont disposées respectivement l'une par rapport à l'autre dans un premier espacement de moyens de fixation de corps de fixation (142) et respectivement sur un premier plan de position de fixation (88.1) imaginaire s'étendant parallèlement au plan médian imaginaire (109),
et,
**que**, pour chaque adaptateur de raccordement de tige (40 ; 40.1, 40.2, 40.5, 40.6, 40.7, 40.9, 40.10), le corps de fixation (90) présente, à une autre seconde position de fixation de corps de fixation (106.2), un autre second moyen de fixation de corps de fixation (87.2) pour la fixation dissociable du corps de fixation (90) à une position de fixation de support (115) d'un moyen de fixation de support (39) parmi les moyens de fixation de support (39) du support (24), l'autre seconde position de fixation de corps de fixation (106.2) de l'autre second moyen de fixation de corps de fixation (87.2) et la seconde position de fixation de corps de fixation (106.2) du second moyen de fixation de corps de fixation (87.2), vues en direction de l'axe de corps de raccordement de tige (86), sont disposées respectivement l'une par rapport à l'autre dans un second espacement de moyens de fixation de corps de fixation (142) et respectivement sur un second plan de position de fixation (88.2) imaginaire de corps de fixation s'étendant parallèlement au plan médian imaginaire (109), le second espacement de moyens de fixation de corps de fixation (142) étant égal au premier espacement de moyens de fixation de corps de fixation (142).

3. Dispositif selon la revendication 2, **caractérisé en ce que** les moyens de fixation de support (39) sont disposés dans des rangées longitudinales parallèles (41.1, 41.2) respectivement le long d'une droite imaginaire, lesquelles rangées présentent l'une par rapport à l'autre un espacement de rangées longitudinales (42) qui est égal au premier espacement de moyens de fixation de corps de fixation (142) et au second espacement de moyens de fixation de corps de fixation (142).

4. Dispositif selon une des revendications précédentes, **caractérisé en ce que**, pour chaque adaptateur de raccordement de tige (40 ; 40.1, 40.2, 40.5, 40.6, 40.7, 40.9, 40.10), le corps de fixation (90) est réalisé avec un profilé en U (96) ouvert dans la direction s'éloignant de l'extrémité de corps de raccordement de tige (91), dont les branches parallèles de profilé en U (97.1, 97.2), dans un sens perpendiculaire à l'axe de corps de raccordement de tige (86), présentent l'une par rapport à l'autre un espacement de branches (104), et qu'une première branche de profilé en U (97.1) parmi les branches de profilé en U (97.1, 97.2) contient le premier moyen de fixation de corps de fixation (87.1) et le second moyen de fixation de corps de fixation (87.2) ou les au moins deux premiers moyens de fixation de corps de fixation (87.1 ; 87.1) et les au moins deux seconds moyens de fixation de corps de fixation (87.2, 87.2) et qu'une seconde branche de profilé en U (97.2) parmi les branches de profilé en U (97.1, 97.2) présente des moyens de fixation de corps de fixation correspondants ou identiques (87.1, 87.2) à des positions de fixation de corps de fixation correspondantes ou identiques (106.1, 106.2).

5. Dispositif selon une des revendications précédentes, **caractérisé en ce que**, pour chaque adaptateur de raccordement de tige (40 ; 40.1, 40.2, 40.5, 40.6, 40.7, 40.9, 40.10), au niveau du tuyau (100) du corps de raccordement de tige (85), une rosette ou un disque perforé (78) entourant du moins partiellement ou entièrement sa circonférence extérieure est fixée pour le raccordement dissociable de pièces d'échafaudage.

6. Dispositif selon une des revendications précédentes, **caractérisé en ce que**, pour chaque adaptateur de raccordement de tige (40 ; 40.1, 40.2, 40.5, 40.6, 40.7, 40.9, 40.10), le corps de raccordement de tige (85) présente un connecteur tubulaire (94) destiné à l'enfichage ou l'insertion d'une tige (72.1, 72.2) pour un échafaudage (20) et dont l'axe de connecteur tubulaire (95) est aligné avec l'axe de corps de raccordement de tige (86) et qui s'étend en direction de son axe de connecteur tubulaire (95) jusqu'à l'extrémité de corps de raccordement de tige (91).

7. Dispositif selon une des revendications précédentes, **caractérisé en ce que**, pour chaque adaptateur de raccordement de tige (40 ; 40.1, 40.2, 40.5, 40.6, 40.7, 40.9, 40.10), le ou chaque premier moyen de fixation de corps de fixation (87.1) et le ou chaque second moyen de fixation de corps de fixation (87.2) ont la même conformation.

8. Dispositif selon une des revendications précédentes, **caractérisé en ce que** chaque moyen de fixation de corps de fixation respectif ou premier moyen de fixation de corps de fixation (87.1) de chaque adaptateur de raccordement de tige (40 ; 40.1, 40.2, 40.5, 40.6, 40.7, 40.9, 40.10) et chaque moyen de fixation de corps de fixation respectif ou second moyen de fixation de corps de fixation (87.2) de chaque adaptateur de raccordement de tige (40 ; 40.1, 40.2, 40.5, 40.6, 40.7, 40.9, 40.10) est une percée ou un trou.

9. Dispositif selon une des revendications précédentes, **caractérisé en ce que** les moyens de fixation de support (39) sont des percées ou des trous.

10. Dispositif selon une des revendications précédentes, **caractérisé en ce que** les moyens de fixation de support (39) ont la même conformation que les moyens de fixation de corps de fixation (87.1, 87.2).

11. Dispositif selon une des revendications précédentes, **caractérisé en ce que** le support (24) présente des parois latérales parallèles (36.1, 36.2) qui présentent l'une par rapport à l'autre un espacement de parois parallèles (37) et que les corps de fixation du premier adaptateur de raccordement de tige (40 ; 40.1, 40.4, 40.6, 40.9) et du second adaptateur de raccordement de tige (40 ; 40.2, 40.5, 40.7, 40.10) sont conformés respectivement avec un profilé en U (96) ouvert dans la direction s'éloignant de l'extrémité de corps de raccordement de tige (91) et dont les branches parallèles de profilé en U (97.1, 97.2), vues dans un sens perpendiculaire à l'axe de corps de raccordement de tige (86), présentent respectivement l'une par rapport à l'autre un espacement de branches (104) qui est respectivement légèrement supérieur à l'espacement des parois parallèles (37) du support (24) et que chaque adaptateur de raccordement de tige (40 ; 40.1, 40.2, 40.5, 40.6, 40.7, 40.9, 40.10) est enfiché de manière dissociable sur le support (24) par son profilé en U (96) et est fixé de manière dissociable au support (24) par ses moyens de fixation de corps de fixation (87.1, 87.2) par des moyens de fixation de support associés (39) parmi les moyens de fixation de support (39).

12. Dispositif selon une des revendications précédentes, **caractérisé en ce que** chaque moyen de fixation de corps de fixation (87.1, 87.2) est connecté de manière dissociable au moyen de fixation de support associé (39) par un corps de liaison (64).
